# EUROPÄISCHE PATENTSCHRIFT

(11) **EP 0 954 503 B1**
(45) Veröffentlichungstag und Bekanntmachung des Hinweises auf die Patenterteilung: **20.02.2002**
(21) Anmeldenummer: 97951932.9
(22) Anmeldetag: 20.11.1997
(51) Int. Cl.: B65H 16/00, B65H 35/00

(54) **STOFFZUSCHNEIDEANLAGE, STOFFZUFÜHRANLAGE UND VERFAHREN ZUM ZUSCHNEIDEN VON STOFF**
FACILITY FOR CUTTING FABRIC, FACILITY FOR FEEDING FABRIC AND METHOD FOR CUTTING FABRIC
INSTALLATION DE DECOUPAGE D'ETOFFE, INSTALLATION D'ALIMENTATION EN ETOFFE, ET PROCEDE DE DECOUPAGE D'ETOFFE

(30) Priorität: 31.12.1996 DE 19654796
(43) Veröffentlichungstag der Anmeldung: 10.11.1999
(73) Patentinhaber: GPV mbH, 40670 Meerbusch (DE)
(72) Erfinder: Schultes, Robert, 82194 Gröbenzell (DE)
(74) Vertreter: Lippich, Wolfgang, Dipl.-Pys., Dr.rer.nat.
(86) Internationale Anmeldenummer: EP9706500
(87) Internationale Veröffentlichungsnummer: WO9829324

(56) Entgegenhaltungen:
- EP-A- 0 578 903
- EP-A- 0 668 231
- FR-A- 2 579 963
- FR-A- 2 731 595
- US-A- 3 831 472
- US-A- 5 172 326
- US-A- 5 193 424

## Beschreibung

Die Erfindung betrifft eine Stoffzuschneideanlage, eine Stoffzuführanlage und ein Verfahren zum Zuschneiden von Stoff.

Eine Stoffzuführanlage ist beispielsweise aus der EP-A-0 589 089 bekannt. Sie ist als Mulde mit angetriebener Oberfläche ausgebildet, so daß der in der Mulde liegende Stoffballen durch Reibungskräfte in Rotation versetzt wird und sich somit abwickelt. Die so abgewickelte Stoffbahn wird auf ein der Stoffabwickelvorrichtung zugeordnetes Förderband abgelegt und durch dieses einem weiteren, einer gesonderten Zuschneidevorrichtung zugeordneten Förderband übergeben (und somit insgesamt der Zuschneidevorrichtung zugeführt, woher die Bezeichnung der Anlage rühr.).

Herkömmliche Anlagen dieser Art sind jedoch nicht optimal, da bei ihnen ein faltenfreies, geradliniges Ausbringen des Stoffes erschwert ist und die Genauigkeit, mit der das Stoffzuschneiden ausgeführt werden kann, begrenzt ist.

EP-A-0 578 903 beschreibt eine Stoffzuschneideanlage mit wenigstens zwei einander nachgeordneten Stoffabwickelvorrichtungen für einen Stoffballen und einem Förderband zum Transportieren des abgewickelten Stoffes, wobei die Stoffabwickelvorrichtungen auf einem Revolverhalter angeordnet sind, die eine Abwickelstation aufweist, von der die Stoffbahn mittels einer Greif- und Abziehvorrichtung zu dem Förderband zugeführt wird.

Die Erfindung hat zum Ziel, eine Stoffzuschneideanlage bereitzustellen, welche die genannten Nachteile des Standes der Technik überwindet. Hierzu gehört auch die Bereitstellung eines entsprechenden Verfahrens zum Stoffzuschneiden. Die Erfindung soll ferner eine verbesserte Stoffzuführanlage bereitstellen.

Diese Aufgabe wird durch eine Stoffzuschneideanlage gemäß den Patentansprüchen 1 und 2 gelöst.

Die im folgenden erläuterten Unteransprüche enthalten vorteilhafte Ausgestaltungen der Erfindung.

Während im Stand der Technik das Abschneiden des Stoffes am Ende eines Schnittbildes oder am Stoffballenende i.a. durch die Zuschneidevorrichtung erfolgt, ist bei der erfindungsgemäßen Ausgestaltung die Stoffabwickelvorrichtung mit einer Stoffabschneidevorrichtung ausgerüstet (im Fall mehrerer Stoffabwickelvorrichtungen sind diese vorteilhaft jeweils mit einer Stoffabschneidevorrichtung ausgerüstet). Mit dieser Maßnahme kann - auf der Basis der erhöhten Fördergenauigkeit aufgrund des durchgehenden Förderbandes - das Abschneiden beim Schnittbild - oder Ballenende - bereits bei der (jeweiligen) Stoffabwickelvorrichtung erfolgen. Dies erhöht die Arbeitsgeschwindigkeit, da es die Zuschneidevorrichtung von dieser Aufgabe entlastet und ein schnelleres Auswechseln des Stoffballens ermöglicht. Die Abschneidevorrichtung erlaubt ein einfaches Entfernen eines Stoffrestes, indem nicht an der Zuschneidevorrichtung, sondern an der Abwickelvorrichtung zerschnitten wird. Grundsätzlich könnte dieser Rest auch über das Förderband ablaufen. Der abgeschnittene Stoffrest hat üblicherweise eine Länge von 0,2 m bis 1 m und kann von einer Bedienungsperson oder der Stoffzuschneideanlage (siehe unten) aufgewickelt und entfernt werden. Gemäß Anspruch 5 ist die Stoffabwickelvorrichtung mit einer Stoff-Zugbeaufschlagungseinrichtung ausgerüstet, die den Stoff beim Abschneiden mit der Stoffabschneidevorrichtung festhält.

Um einen besonders schnellen Wechsel des zu schneidenden Stoffes zu ermöglichen, ist/sind die Stoffabwickelvorrichtung/en so ausgestaltet, daß sie den Stoff nach dem Abschneiden mit der Stoffabschneidevorrichtung selbsttätig auf den Rest des Stoffballens (ggf. eine Wickelhülse) zurückwickeln kann/können. Dies erlaubt ein besonders schnelles Umrüsten auf einen neuen Stoffballen.

Das Abschneiden des Stoffes kann - wie gesagt - aus zwei verschiedenen Gründen erfolgen: ein möglicher Grund ist das Erreichen des Endes eines Schnittbildes, wenn das folgende Schnittbild aus einem anderen Stoff (z.B. ein Stoff mit anderer Farbe oder Musterung) geschnitten werden soll. Das nötige Abschneidesignal kommt dann von der Steuerung der Stoffzuschneideanlage, die Kenntnis über die zu schneidenden Schnittbilder hat. Ein anderer Grund liegt im Erreichen des Endes des auf dem Stoffballen befindlichen Stoffes. Gemäß Anspruch 7 ist/sind die Stoffabwickelvorrichtung/en mit einer Stoffende-Sensorik ausgerüstet, die das Erreichen oder Annähern des Stoffendes detektiert, vorzugsweise anhand eines Erfassens des vollständigen oder weitgehenden Abgewickeltseins des Stoffballens. Gemäß Anspruch 8 ist die Stoffende-Sensorik von einer Lichtschranke gebildet, durch die die Stoffbahn vorzugsweise im Bereich der Abwickelvorrichtung hindurchgeführt ist. Gemäß Anspruch 9 stoppt die Steuerung der Stoffzuschneideanlage bei Erkennen des Stoffendes vorteilhaft den Abwickelvorgang und veranlaßt das Abschneiden des Stoffes. Aufgrund des durchgehenden Förderbandes kennt die Steuerung mit hoher Genauigkeit die Ankunft des Stoffbahnendes an der Zuschneidevorrichtung, und kann daher die Beendigung des Zuschneidevorgangs entsprechend synchronisieren.

Mit der erfindungsgemäßen Stoffzuschneideanlage ist beispielsweise eine bedeutende Verringerung der Standzeiten der Stoffzuschneideanlage, und damit eine wesentliche Erhöhung der effektiven Arbeitsgeschwindigkeit möglich. Wie oben ausgeführt wurde, muß nämlich ein Stoffballen wegen einem erforderlichen Farb- oder Musterwechsel oder wegen Erreichen des Stoffballenendes häufig ausgewechselt werden.

Beim erfindungsgemäßen Stoffzuschneideanlage ist ein Stoffballenwechsel praktisch ohne Arbeitsunterbrechung möglich, indem nach Abschneiden eines Stoffes mit der dem jeweiligen Stoffballen zugeordneten Stoffabschneidevorrichtung die Steuerung der Anlage veranlaßt, daß der betreffende Stoffballen zurückgewickelt wird und das Abwickeln des Stoffes vom anderen Stoffballen, dessen Auslegen auf das Förderband und dessen Transport zum Arbeitsbereich der Zuschneidevorrichtung unmittelbar anschließend durchgeführt wird.

Aufgrund des durchgehenden Förderbandes kann die Ankunft des Stoffbahnendes bei der Zuschneidevorrichtung genau errechnet werden. Gemäß Anspruch 10 unterbricht die Steuerung den Zuschneidevorgang spätestens bei der errechneten Ankunft des Stoffbahnendes an der Zuschneidevorrichtung und setzt ihn bei einem Wiederanlauf-Signal nach Ankunft einer weiteren Stoffbahn wieder fort. Die Errechnung der Ankunftszeit erfolgt vorteilhaft auf der Grundlage der Förderbandgeschwindigkeit und des Abstands zwischen Stoffabschneidevorrichtung oder Stoffende-Sensorik und Zuschneidevorrichtung. Die Stoffende-Sensorik kann aufgrund der Verwendung eines durchgehenden Förderbandes nahe am Stoffballen an der Abwickelvorrichtung angeordnet sein (und nicht an der Zuschneidevorrichtung, obwohl dies auch möglich wäre und auch zu einem selbsttätigen Erkennen des Stoffendes führen würde).

Die Steuerung kann gemäß Anspruch 11 nach Wiederanlaufen der Abwickelvorrichtung für eine weitere Stoffbahn auch selbsttätig die Ankunftszeit des Anfangs dieser Stoffbahn an der Zuschneidevorrichtung errechnen. Grundlage hierfür ist wiederum das durchgehende Förderband.

Alternativ erfolgt die Bestimmung der Ankunft einer Stoffbahn in der Nähe des Arbeitsbereichs nicht aufgrund einer Berechnung, sondern aufgrund einer direkten Detektion des Stoffanfangs. Diese kann beispielsweise auf optischem Wege erfolgen. Hierzu kann das Förderband in einer besonderen Farbe ausgeführt sein, die sich von den im allgemeinen verwendeten Stoffarben unterscheidet. Ein optischer Sensor ist empfindlich auf vom Förderband reflektiertes Licht (welches die besondere Farbe des Förderbandes hat). Bei Ankunft des Stoffes (welcher eine andere Farbe hat) nimmt die Intensität des detektierten Lichts ab, woraus das Ankunftssignal gewonnen wird. Eine andere Möglichkeit der Stofferkennung beruht auf einer optischen Abstandsmessung. Der Abstand zwischen einer Abstandsmeßeinrichtung über dem Förderband und der sichtbaren Oberfläche des Förderbands verringert sich nämlich, wenn Stoff auf dem Förderband liegt. Diese Abstandsverringerung erlaubt die Detektion der Anwesenheit eines Stoffes. Die Messung beruht z.B. darauf, daß Licht auf das Förderband fokussiert wird, und das von dort reflektierte Licht detektiert wird. Die Anwesenheit des Stoffes bedingt, daß der Brennpunkt unter der reflektierenden Fläche (jetzt dem Stoff) liegt, was sich in einer deutlichen Abnahme der detektierten Reflexionslichtintensität äußert. Beide Meßmethoden können alternativ oder in Kombination angewendet werden.

Gemäß Anspruch 12 erfolgt auf der Grundlage dieser Detektion eine selbsttätige Schnittbild-Nullpunktsetzung in der Vorschubrichtung der Stoffbahn für den folgenden Schneidevorgang. Dieser Nullpunkt liegt in Längsrichtung um eine vorbestimmte Strecke (z.B. 2 cm) in Richtung des Stoffinneren vom Stoffbahnanfang versetzt. Mit der Nullpunktsetzung wird bevorzugt auch das Wiederanlaufsignal für den Schneidevorgang erzeugt.

Quer zur Vorschubrichtung ist für die Nullpunkteinstellung eine von Stoffballen zu Stoffballen unterschiedlich breite Webkante zu berücksichtigen. Die Webkante ist derjenige Randbereich, der in Farbe und Musterung vom übrigen Stoff abweicht. Genauer gesagt, muß der Quernullpunkt eine vorbestimmte Strecke vom inneren Rand der Webkante zum Stoffinneren hin versetzt sein. Die Detektion des inneren Randes der Webkante kann grundsätzlich automatisch auf optischem Weg erfolgen. Bevorzugt ist jedoch eine halbautomatische Setzung des Quernullpunkts gemäß Anspruch 13. Diese beruht auf einer automatischen StoffballenNachführung, die ungleichmäßige Aufwicklungen des Stoffes in Querrichtung kompensiert. Zu Beginn der Abwicklung eines neuen Stoffballens definiert eine Bedienungsperson die Lage des Quernullpunktes relativ zur Stoffkante. Soll der Quernullpunkt beispielsweise 1 cm innerhalb des inneren Randes der Webkante liegen, so setzt die Bedienungsperson im Fall einer z.B. 2 cm breiten Webkante den Quernullpunkt auf 3 cm innerhalb der Stoffkante. Die Stoffballennachführung verschiebt den Stoffballen dann während des Abwickelns automatisch so, daß der Quernullpunkt jeweils an einer festen Querposition des Förderbandes (der Quernullpunktposition) zu liegen kommt. Gemäß Anspruch 14 wird die hierzu erforderliche Kenntnis der Stoffbahnrandposition durch einen Stoffbahnrand-Sensor nach Art einer Lichtschranke gebildet, welche eine oder mehrere, den Stoffrand unmittelbar nach der Abwicklung beleuchtende Lichtquellen und einen oder mehrere Sensoren zur räumlichen Detektierung des durch den Stoff unterbrochenen und/oder des an der Stoffbahn vorbeifallenden Lichts umfaßt.

Bei der erfindungsgemäßen Stoffzuschneideanlage kann die Steuerung aufgrund des durchgehenden Förderbandes genau vorherbestimmen, ob ein zu schneidendes Schnittbild noch vollständig aus der vorhandenen Länge des Reststoffes ausgeschnitten werden kann. Gemäß der Ausgestaltung nach Anspruch 15 ist es sogar möglich, daß die Steuerung diejenigen Schablonen eines Schnittbildes bestimmt, die vor Erreichen des Stoffendes noch vollständig ausgeschnitten werden können. Die Steuerung speichert diejenigen Schablonen, die nicht mehr vollständig ausgeschnitten werden können und veranlaßt, daß diese Schablonen nach Fortsetzung der Bearbeitung aus dem neuen Stoff selbsttätig ausgeschnitten werden. Steuerungstechnisch ist dies gemäß Anspruch 16 vorzugsweise dadurch lösbar, daß - falls ein Stoffballenende innerhalb eines Schnittbildes erreicht wird - dieses steuerungsmäßig zerlegt wird, indem diejenigen Einzelschablonen, die nicht vom alten Ballen vollständig geschnitten werden können, automatisch erkannt und, vorzugsweise nach automatischer Erkennung des Nullpunkts in Vorschubrichtung, aus dem nächsten Stoffballen geschnitten werden. Diese Maßnahmen erlauben eine deutliche Verringerung der Verschnittmenge.

Die einzelnen Schablonen müssen häufig mit zusätzlichen Nähten und Absteppungen versehen werden. Dies kann z.B. bei Schablonen für den Bezug eines Polstermöbels der Fall sein, bei dem die Polsterfalten durch Abnähen der einzelnen Schablonen vor dem zusammennähen des Bezuges erzeugt werden. Hierzu ist es zweckmäßig, daß die Schablonen mit Markierungen versehen sind, entlang derer dann die Naht- oder Stepplinien gesetzt werden können. Um nicht jede einzelne Schablone markieren zu müssen, werden diese Markierungen vorzugsweise auf die noch nicht geschnittene Stoffbahn aufgebracht. Für die spätere Weiterverarbeitung der ausgeschnittenen Stoffschablonen müssen im allgemeinen Markierungen auf den Stoff aufgebracht werden. Beispielsweise zeigen solche Markierungen an, wo später Steppnähte anzubringen sind. Gemäß Anspruch 17 ist hierfür eine Markierungsvorrichtung vorgesehen. Im Stand der Technik verwendet man hierzu einen Markierkopf (z.B. einen Sprühkopf), welcher an der Zuschneidevorrichtung angebracht ist, und zwar genauer an dem i.a. vorhandenen beweglichen Schlitten, welcher auch den Schneidkopf der Zuschneidevorrichtung trägt. Die Stoffbearbeitung erfolgt im Stand der Technik i.a. so, daß zunächst durch entsprechendes Verfahren des Schlittens die nötigen Markierungen auf den Stoff aufgebracht werden, und daß anschließend, wiederum durch entsprechende Bewegungen des Schlittens, die erforderlichen Stoffschnitte vorgenommen werden.

Demgegenüber schlägt die Ausgestaltung nach Anspruch 18 vor, daß eine von der Zuschneidevorrichtung gesondert angeordnete und unabhängig von ihr ansteuerbare Markierungsvorrichtung vorgesehen ist, und daß das Zuschneiden und Markieren simultan erfolgt. Vorteilhaft ist die Markierungsvorrichtung zwischen Abwickelvorrichtung und Zuschneidevorrichtung angeordnet. Durch die Markierung des Stoffes direkt nach dem Abwickeln von dem Stoffballen werden die Stoffbahnen bereits schneidfertig der Zuschneidevorrichtung zugeführt. Da die Zuschneidevorrichtung nun ausschließlich dem Schneiden dient, kann die Bearbeitungsgeschwindigkeit durch diese Maßnahme um bis zu einem Faktor 2 erhöht werden.

Bei einer Störung der Zuschneidevorrichtung oder der Markierungsvorrichtung muß eine Stoffzuschneideanlage des Standes der Technik im allgemeinen vollständig stillgesetzt werden, bis die Störung behoben ist. Um derartige Produktionsausfälle zu vermeiden, ist bei einer Weiterbildung der obigen Ausgestaltung gemäß Anspruch 19 auch die Markierungsvorrichtung mit einem Zuschneidemittel (z.B. einem Schneidkopf) und/oder die Zuschneidevorrichtung mit einem Markierungsmittel (z.B. einem Markierkopf) ausgerüstet. Die Steuerung der Anlage ist dabei so ausgebildet, daß als Notlaufbetrieb bei einem Ausfall des normalerweise arbeitenden Zuschneidemittels oder Markierungsmittels ein Zuschneiden mit dem an der Markierungsvorrichtung angebrachten Zuschneidemittel und ein Markieren mit dem an der Zuschneidevorrichtung angebrachten Markierungsmittel möglich ist, also ein Rollentausch vorgenommen wird. Bei einem Totalausfall einer der beiden Vorrichtungen ist ein weitergehender Notlaufbetrieb vorgesehen, bei dem die nicht ausgefallene Vorrichtung beide Funktionen (Zuschneiden und Markieren) übernimmt. Im erstgenannten Fall erfolgt ein Weiterarbeiten mit simultanem Zuschneiden und Markieren ohne Leistungsverlust. Im zweiten Fall erfolgt ein nicht-simultanes Schneiden und Markieren, was ein Weiterarbeiten mit wenigstens der halben Bearbeitungsgeschwindigkeit erlaubt.

Die Abwicklung des Stoffes und dessen Förderung auf dem Förderband kann kontinuierlich oder diskontinuierlich erfolgen. Im ersten Fall wird der Stoff ohne Unterbrechung oder Verzögerung von den Ballen abgezogen und während des Vorschubs geschnitten und ggf. markiert. In der Steuerung einfacher ist jedoch eine Vorschubweise, bei der die Abwickelvorrichtung(en) und das Förderband jeweils zum Schneiden eines Schneidfensters und ggf. zum Markieren eines "Markierfensters" angehalten wird.

Gemäß Anspruch 19 weist die Stoffzuschneideanlage einen in Querrichtung und ggf. in Vorschubrichtung der Stoffbahn verfahrbaren Markierkopf auf. Dieser kann mit einer Sprühvorrichtung ausgerüstet sein, welche die linienartigen Markierungen auf die Stoffbahn aufbringt. Dabei kann ein trockenes Pulver aufgesprüht werden, das nach der weiteren Bearbeitung des Stoffes wieder herausbürstbar ist, es kann jedoch auch eine haftende Substanz, z.B. ein Farbstoff, aufgesprüht werden, welcher ggf. ohne Zuhilfenahme technischer Mittel (z.B. Fluoreszenzlampe) unsichtbar ist. Bei einer anderen bevorzugten Ausführungsform wird die Markierungsvorrichtung von einem Markierkopf gebildet, der ähnlich einem Plotter die Markierungen über einen entlang der zu markierenden Linien bewegten Stift aufbringt. Dabei kann ein einzelner Stift verwendet werden, es kann jedoch auch ein Wechselmagazin vorgesehen sein, aus dem der Markierkopf den Stift entnimmt. Letztere Ausführungsform hat den Vorteil, daß zum einen die Stifte bei Verschleiß ohne lange Rüstzeiten austauschbar sind, und zum anderen mehrere Stifte für verschiedenfarbige Markierungen durch den Markierkopf handhabbar sind. Die Stifte können z.B. Kreidestifte oder andere übliche Markierstifte sein. Die Bewegung des Markierkopfs wird vorzugsweise von einer einen Mikroprozessor aufweisenden Steuereinheit gesteuert. Diese Steuerung kann z.B. eine aus dem Werkzeugmaschinenbau bekannte CNC- oder DNC-Steuerung sein. Eingangsgröße der Steuerung ist neben der Lage der aufzubringenden Markierungen auf den einzelnen Schablonen auch die Anordnung des Schnittbildes. Um diese Daten einlesen zu können, weist die Steuerung bevorzugt eine Schnittstelle auf, an die entweder eine zentrale Steuereinheit zur Steuerung der aus Abwickelvorrichtung und Förderband gebildeten Stoffzuführung und der Zuschneidevorrichtung angeschlossen ist, oder über die die Daten aus einem anderen Rechner, z.B. der Steuerung der Zuschneideanlage, übernommen werden können. Einlesbare Datenformate sind bevorzugt die in der Textilverarbeitung üblichen Formate *.DXF AAMA oder Formate nach ISO 6983, wobei die Daten i.a. mit Hilfe von CAD-Systemen erzeugt werden. Eine Anpassung an jedes beliebige Datenformat ist möglich, z.B. kann die Steuerung der Anlage Eigenformate anderer Maschinenhersteller, wie z.B. das Eigenformat der französischen Firma LECTRA SYSTEMES, einlesen und verarbeiten. Das Programm zur Steuerung des Markierkopfes kann entweder ebenfalls über die Schnittstelle für die Lagedaten der Markierungen eingelesen werden, oder auch in einem beständigen Speicher, z.B. einem EPROM oder auch einem elektrisch löschbaren und wiederbeschreibbaren EEPROM, abgelegt sein.

Gemäß Anspruch 21 weist die Zuschneidevorrichtung einen Schneidkopf auf, der in Querrichtung und ggf. in Vorschubrichtung der Stoffbahn verfahrbar ist und dessen Position und Schneidaktivität von der Steuerung der Anlage steuerbar ist. Die Schneidkopfsteuerung ist vorzugsweise in gleicher Weise ausgebildet wie die oben dargestellte Markierkopfsteuerung. Die beiden Steuerungen können ein und denselben oder gesonderte Mikroprozessoren verwenden. Ferner können die beiden Kopfsteuerungen Teil der Steuerung der gesamten Stoffzuschneideanlage sein, welche ggf. einen einzigen gemeinsamen Mikroprozessor aufweist.

Der Schneidkopf kann ein Schneidmesser aufweisen, das beispielsweise als elektronisch angetriebenes Kreismesser ausgebildet ist. Bei anderen Ausführungsformen ist das Schneidmesser als Stoßmesser ausgebildet, welches vorzugsweise ultraschall-erregt sein kann, wodurch gewährleistet bleibt, daß die Schneidbewegung auch bei schnellen Vorschüben senkrecht zur Stoffbahn erfolgt. Der Schneidkopf kann auch als Stanze ausgebildet sein, welche die Schablonen aus der Stoffbahn ausstanzt.

Bei einer bevorzugten Ausführungsform ist der Schneidkopf ein Laserstrahl-Schneidkopf. Er weist hierzu eine Laserstrahlquelle und eine entsprechende Fokussieroptik auf, die den Laserstrahl im wesentlichen auf die Stoffbahn fokussiert. Zur Vermeidung unerwünschter Oxidation kann zusätzlich eine Schutzglasdüse vorgesehen sein, die an der Schneidstelle den in der Luft enthaltenen Sauerstoff durch Reaktionsträgegase, wie z.B. Stickstoff oder Edelgas, verdrängt. Insbesondere bei kunstfaserhaltigen Stoffen kann eine Rauchabzugsvorrichtung vorgesehen sein, die während des Schneidens ggf. entstehende Substanzen zur Einhaltung der erforderlichen Arbeitsschutzwerte (MAK-Werte) am Arbeitsplatz absaugt.

Schließlich kann der Schneidkopf aber auch als Wasserstrahl-Schneidkopf ausgebildet sein, der eine Wasserstrahldüse aufweist, aus der ein Hochdruckwasserstrahl zum Stoffschneiden austritt. In diesem Fall weist die Zuschneidevorrichtung an der dem Schneidkopf abgewandten Seite eine geeignete Sammelvorrichtung für das Schneidwasser auf. Vorteilhaft ist auch eine Kombination eines der oben genannten mechanischen Schneid- oder Stanzwerkzeuge mit einer Laserstrahlschneidvorrichtung oder einer Hochdruckwasserstrahl-Zuschneidevorrichtung.

Um in einem Arbeitsgang mehrere gleichartige Schablonen ausschneiden zu können, ist es im Stand der Technik bekannt, mehrere Lagen von Stoffbahnen übereinanderzu- legen, die übereinandergelegten Bahnen der Zuschneidevorrichtung zuzuführen und mit einem durchgehenden Schnitt gemeinsam zu schneiden (siehe z.B. die eingangs genannte EP-A-0 589 091). Bei Verwendung herkömmlicher Markierungsvorrichtungen (siehe z.B. DE-U-295 03 230) kann jedoch bei dieser mehrlagigen Verarbeitung jeweils nur die oberste Stofflage markiert werden.

Bei der Ausgestaltung gemäß Anspruch 2 ist die Stoffzuschneideanlage so ausgebildet, daß auf dem Förderband zwei oder mehrere Lagen Stoff übereinander ausgelegt werden. Hierfür findet eine entsprechende Anzahl von Stoffabwickelvorrichtungen Anwendung. Aufgrund des durchgehenden Förderbandes können die Stoffbahnen sehr genau übereinander positioniert werden.

Gemäß Anspruch 2 ist jeder der Abwickelvorrichtungen jeweils eine Markierungsvorrichtung zugeordnet. Die Markierungsvorrichtungen sind dabei so angeordnet, daß sie jeweils vor dem Auflegen einer weiteren Stoffbahnlage die Markierungen aufzubringen vermögen. Sie sind zeitlich und örtlich derart steuerbar, daß die Markierungen der schließlich übereinanderliegenden Stoffbahnlagen miteinander deckungsgleich sind. Die so vorkonfektionierte mehrlagige Stoffbahn wird dann der Zuschneidevorrichtung zugeführt. Auf den dann ausgeschnittenen Schablonen sind die Markiermuster deckungsgleich. Die Markierungsvorrichtungen sind vorteilhaft zwischen den einzelnen Abwickelvorrichtungen bzw. - betreffend die letzte Markierungsvorrichtung - zwischen der letzten Abwickelvorrichtung und der Zuschneidevorrichtung angeordnet und markieren jeweils die von der zugeordneten Abwickelvorrichtung abgewickelte Stoffbahnlage, bevor ggf. durch die sich anschließende Abwickelvorrichtung die nächste Lage darübergelegt wird. Damit nach dem Übereinanderlegen die Markierungen der einzelnen Lagen deckungsgleich liegen, sind die Markierungsvorrichtungen und die Abzugsgeschwindigkeit der einzelnen Abwickelanlagen zeitlich synchronisiert gesteuert. Bevorzugt arbeiten alle Markierungsvorrichtungen simultan, wobei jede ein in der Reihenfolge des Stoffausstoßes zeitlich nachgeordnetes Markierungsfenster bearbeitet. Die Markierungsfenster können zu einem oder zu verschiedenen Schnittbildern gehören. Nach dem Bearbeiten jeweils eines Markierungsfensters werden die Stoffbahnen vorgezogen; das jeweils nächste Markierungsfenster wird aufgebracht. Steuerungsmäßig sind die einzelnen Markierungsfenster so synchronisiert, daß in dem fertig konfektionierten Stofflagenpaket die Markierungen deckungsgleich untereinanderliegen. Bei einem diskontinuierlichen Betrieb trägt beispielsweise die zweite Markierungsvorrichtung auf die zweite Stofflage exakt dasjenige Markierungsmuster auf, welches in einem vorangegangenen Schritt die erste Markierungsvorrichtung auf die erste Stofflage aufgebracht hat. Die Markierungen der ersten und zweiten Stofflage liegen dann deckungsgleich übereinander. Alternativ ist auch ein kontinuierlicher Vorschub möglich. Die Stoffbahnen werden dabei während des Markierens unter den Markierungsvorrichtungen durchgezogen.

Vorteilhaft ist die Stoffzuschneideanlage mit wenigstens einer, einer Abwickelvorrichtung nachgeordneten Abdeckmaterialzuführung ausgerüstet, welche auf die ausgelegte Stoffbahn eine Abdeckschicht auslegt. Auf diese Weise kann auf die oberste Stoffbahnlage ein Abdeckmaterial zum Ausbilden einer Vakuumabdichtung aufgelegt werden. Eine derartig abgedeckte Stoffbahn kann beim späteren Schneiden durch einen Unterdruck an das Förderband angesaugt werden, wodurch das Risiko einer Relativverschiebung der einzelnen Stoffbahnlagen während des Schneidvorgangs verringert wird. Ein geeignetes Abdeckmaterial kann dabei z.B. eine Kunststoffolie, eine Papierlage oder ein anderes folienartiges Material sein. Die Luftdurchlässigkeit des Abdeckmaterials ist vorzugsweise deutlich geringer als diejenige der Stoffbahnlagen, so daß eine ausreichende Fixierung durch das Ansaugen erfolgt. Bei anderen Ausführungsformen erfolgt die Vakuumansaugung ohne Abdeckung der obersten Stoffbahn. Eine ausreichende Ansaugwirkung kann nämlich auch allein durch die relativ geringe Luftdurchlässigkeit der zu schneidenden Stoffbahnen erzielt werden.

Bei der einfacheren und kostengünstigeren Ausgestaltung gemäß Anspruch 22 ist das Förderband mit einem rauhen und/oder adhäsiven Belag versehen, der ohne Vakuumansaugung die Stoffbahn/en sicherzuhalten vermag. Es handelt sich hierbei vorzugsweise um einen Filzbelag. Dies erspart zum einen die relativ aufwendige Ansaugeinrichtung und macht zum anderen eine Abdeckung der Stoffbahn obsolet.

Um mit hoher Genauigkeit zuschneiden zu können und die Ausschußrate möglichst klein zu halten, sind verschiedene Maßnahmen zum faltenfreien Auslegen der Stoffbahn/en auf dem Förderband vorgesehen. So ist gemäß Anspruch 23 der Vorschub der Abwickelvorrichtung/en oder der ggf. vorhandenen Stoffzugbeaufschlagungseinrichtung/en etwas kleiner als der Vorschub des Förderbands. Dies bedingt, daß der Stoff mit einer gewissen Spannung auf das Band aufgelegt wird. Gemäß Anspruch 24 wird die Stoffbahn durch eine Andruckeinrichtung, insbesondere in Form einer Andruckwalze, gegen das Förderband gedrückt.

Im Stand der Technik werden beim Zuschneiden häufig in den Randbereich von Schablonen sogenannte Knipse geschnitten. Es handelt sich hierbei um dreieckförmige Einschnitte, welche dem Näher bei der nachfolgenden Vernähung der Stoffschablone anzeigen, wo anzubringende Nähte beginnen oder enden. Um die Bearbeitungszeit weiter zu verkürzen, schlägt Anspruch 25 vor, die Kennzeichnungen für Nahtende oder Nahtanfang statt durch geschnittene Knipse in Form von (farbigen) Markierungen auf den Stoff aufzubringen. Dies erfolgt vorzugsweise durch die oben erwähnte/n Markierungsvorrichtung/en, welche simultan mit der Zuschneidevorrichtung arbeiten. Da die Zuschneidevorrichtung im allgemeinen stärker ausgelastet ist als die Markierungsvorrichtung/en bringt das Ersetzen der ausgeschnittenen Knipse durch (optisch erkennbare) Markierungen eine gleichmäßigere Auslastung und damit insgesamt eine Steigerung der Bearbeitungsgeschwindigkeit.

Die Markierungsvorrichtung/en kann vorteilhaft auch zur sonstigen Markierung der Stoffstücke eingesetzt werden. Eine solche Markierung kann beispielsweise die Zuordnung verschiedener Stoffstücke zu einem bestimmten Möbelstück kennzeichnen. Dies ist besonders wertvoll, wenn die zu einem Möbelstück gehörenden Stoffstücke von verschiedenen Schnittbildern stammen (etwa weil das Möbelstück einen verschiedenfarbigen Bezug erhält) oder wenn ein Schnittbild wegen eines Stoffballenendes teils aus einem alten und teils 26 aus einem neuen Stoffballen geschnitten wird. Gemäß Anspruch 26 wird diese Zuordnungsinformation oder andere Information mit Hilfe der Markierungsvorrichtung/en auf eine sogenannte Nahtzugabe aufgebracht. Hierbei handelt es sich um einen sich über eine spätere Naht hinaus erstreckenden Stoffteil. Die Information kann kodiert oder unkodiert dargestellt werden.

Die Stoffzuschneideanlage kann - alternativ oder zusätzlich - eine Etikettiervorrichtung aufweisen, welche die einzelnen Schablonen eines Schnittbildes oder verschiedener Schnittbilder mit Etiketten versieht, so daß die Schablonen bei der Weiterverarbeitung einander zuordenbar sind. Die Etikettiervorrichtung kann dabei sowohl vor als auch hinter der Zuschneidevorrichtung angeordnet sein und kann über die Anlagensteuerung gesteuert sein.

Die Abwickelvorrichtung ist vorteilhaft als stangenlose Abwickelvorrichtung ausgebildet, wobei der Stoffballen auf unter ihm angeordneten Lagerungen aufliegt und zur Abwicklung des Stoffes durch eine zu seiner Mantelfläche tangentiale Bewegung der Lagerungen in Abzugsrichtung in Rotation versetzt wird.

Die Stoffzuschneideanlage kann auch ein dem Förderband nachgeordnetes Abräumband aufweisen, welches die fertig zugeschnittenen und ggf. markierten Schablonen abtransportiert oder beispielsweise auf verschiedene Transportkörbe verteilt. Das Abräumband kann auch von einem verlängerten Bereich des Förderbands gebildet sein.

Die Stoffzuschneideanlage weist schließlich vorteilhaft mindestens einen Monitor auf, auf dem das Schnittmuster und/oder die aufzubringenden Markierungen ablesbar sind.

Wie eingangs erwähnt wurde, verwendet man im Stand der Technik für die Stoffzuführung und das Zuschneiden gesonderte Anlagen, die im Betrieb zusammengestellt werden. Die obengenannten Ausgestaltungen der erfindungsgemäßen Stoffzuschneideanlage sind auch für solche gesonderten Anlagen vorteilhaft, auch wenn damit teilweise nicht die optimalen Ergebnisse der erfindungsgemäßen als Einheit ausgebildeten Stoffzuschneideanlage erzielt werden. Es existiert in den textilverarbeitenden Ländern ein großer Bestand an solchen gesonderten Anlagen, die noch für mehrere Jahre einsatzfähig sind. Um diese bestehenden Anlagen von den Vorteilen der obigen Ausgestaltungen profitieren zu lassen, wird vorgeschlagen, den Zuschneideteil zu erhalten und den Zuführungsteil durch eine, gemäß einer oder mehrerer der obigen Ausgestaltungen ausgebildete Stoffzuführanlage zu ersetzen. Erfindungsgemäß wird demnach eine Stoffzuführanlage vorgeschlagen mit wenigstens einer Stoffabwickelvorrichtung (1,1') für einen Stoffballen (7), einem Förderband (5) zum Transportieren des abgewickelten Stoffes, wobei die Abwickelvorrichtung (1,1') die Stoffbahn unmittelbar auf das Förderband (5) oder auf eine oder mehrere bereits darauf ausgelegte Stoffbahnen legt, wobei die Stoffzuführanlage ein oder mehrere Merkmale der Ansprüche 3-26 aufweist. Soweit in diesen Ansprüchen eine Stoffzuschneidevorrichtung erwähnt ist, ist in diesem Zusammenhang der gesonderte Zuschneideteil gemeint. Gegebenenfalls wird der gesonderte Zuschneideteil steuerungsmäßig mit der erfindungsgemäßen Stoffzuführanlage gekoppelt, so daß beispielsweise der Gegenstand des Anspruchs 15 (Bestimmung und Abarbeitung noch ausscheidbarer Schablonen vor dem Stoffende) auch bei der erfindungsgemäßen Zuführeinrichtung mit zugestelltem, herkömmlichem Zuschneideteil höchst vorteilhaft ist. Besonders vorteilhaft ist auch eine erfindungsgemäße Ausgestaltung, wonach ein mehrlagiges Markieren ermöglicht wird. Hiervon profitieren in höchstem Maße bestehende Zuschneideteile, wenn sie mit einer so ausgestalteten Zuführvorrichtung zusammen betrieben werden.

Die Erfindung stellt schließlich gemäß Anspruch 27 ein Verfahren zum Stoffzuschneiden bereit, welches vorteilhaft gemäß einer oder mehrerer der obigen Ausgestaltungen weitergebildet sein kann (Anspruch 28). Bezüglich der Einzelheiten wird auf die vorausgehenden Ausführungen zur Stoffzuschneide- und Stoffzuführanlage verwiesen, die vollinhaltlich auch auf das Verfahren und dessen Ausgestaltungen zutreffen.

Die Erfindung wird nun anhand von Ausführungsbeispielen sowie der angefügten schematischen Zeichnung näher beschrieben.

In der Zeichnung zeigen:
- Figur 1: eine Seitenansicht einer Stoffzuschneideanlage mit zwei Abwickelvorrichtungen, jedoch ohne Markierungsvorrichtung;
- Figur 2: eine Draufsicht auf die in Figur 1 dargestellte Stoffzuschneideanlage;
- Figur 3: eine Seitenansicht einer Stoffzuschneideanlage ähnlich Figur 1, die jedoch zusätzlich mit zwei Markierungsvorrichtungen und einem Abräumband ausgerüstet ist;
- Figur 4: eine Draufsicht auf die in Figur 3 dargestellte Stoffzuschneideanlage;
- Figur 5: eine schematische Darstellung einer Stoffbahn mit Schnittbild und zu schneidenden Schablonen;
- Figur 6: ein Schnittbild, dessen Schablonen auf zwei verschiedene Stoffbahnen verteilt ist;
- Figur 7: eine Seitenansicht einer Stoffzuschneideanlage ähnlich Figur 1, die gegenüber Ausfällen der Schneidevorrichtung und der Markierungsvorrichtung robust ist; und
- Figur 8: eine Seitenansicht einer Stoffabwickelanlage, die der Stoffzuschneideanlage von Figur 3 ähnelt, jedoch nicht mit einer Zuschneidevorrichtung ausgerüstet ist.

In den Figuren tragen funktionsgleiche oder -ähnliche Teile gleiche Bezugszeichen.

Die Stoffzuschneideanlage gemäß Figuren 1 und 2 weist zwei Abwickelvorrichtungen 1, 1' auf. Jeweils ein rollenartiger Stoffballen 7 liegt auf einer V-förmigen Bandanordnung 8 der Abwickelvorrichtungen 1, 1' mit drei Walzen 9 auf. Die Bänder werden bevorzugt durch die mittlere der drei Walzen 9 angetrieben. Die Trumkräfte der Bandanordnung 8 werden durch Reibung auf den Stoffballen 7 übertragen, der hierdurch in Rotation versetzt wird und sich abwickelt.

Die Stoffzuschneideanlage ist mit einem Förderband 5 ausgerüstet, welches sich von der Stelle, wo der Stoff von der ersten Abwickelvorrichtung 1 abgelegt wird, bis zum Arbeitsbereich einer Zuschneidevorrichtung 3 erstreckt. Unter der "ersten Abwickelvorrichtung" wird diejenige verstanden, die sich am weitesten entfernt von der Zuschneidevorrichtung 3 befindet. Die Stoffbahn wird von den Abwickelvorrichtungen 1, 1' unmittelbar auf das Förderband 5 abgelegt. Mit einem Pfeil ist die Richtung des Förderband-Vorschubs gekennzeichnet.

Gemäß der Darstellung in Figur 1 ist die zweite Abwickelvorrichtung 1' aktiv. Die erste Abwickelvorrichtung 1 befindet sich im Wartezustand. Die Zuschneidevorrichtung 3 schneidet also Stoff, der diskontinuierlich jeweils um die Länge eines Schneidfensters von dem Stoffballen 7 der zweiten Abwickelvorrichtung 1' abgewickelt wird.

Die Abwickelvorrichtungen 1, 1' sind jeweils mit einer (nicht näher dargestellten) Stoffende-Sensorik ausgerüstet. Diese besteht z.B. aus einer Lichtsender-Lichtempfänger-Einheit und einem Reflektor. Sie kann so angeordnet sein, daß der Lichtstrahl über die beiden äußeren Walzen 9 der Bandanordnung 8 verläuft, so daß der Stoffballen 7 die Lichtschranke unterbricht. Wenn der Durchmesser des Stoffballens 7 hingegen einen gewissen Wert unterschreitet, gibt er die Lichtschranke frei, was als Stoffende-Signal einem (nicht dargestellten) Steuergerät zugeführt wird.

Dieses Signal initiiert ein Abschneiden des bereits auf dem Förderband 5 ausgelegten Stoffes von dem Stoffrest auf dem Stoffballen 7. Hierzu wird der Stoff von einer Stoffzugbeaufschlagungseinrichtung 10 festgehalten und von einer anschließend angeordneten Stoffabschneidevorrichtung 11 abgeschnitten. Beide sind jeweils an den Abwickelvorrichtungen 1, 1' angeordnet, in einem Bereich, in dem der bereits abgewickelte Stoff noch nicht das Förderband 5 erreicht. Nach dem Abschneiden wird der Stoffrest auf den Stoffballen der zweiten Abwickelvorrichtung 1' zurückgewickelt.

Während das auf dem Förderband 5 ausgelegte Ende der Stoffbahn von der Zuschneidevorrichtung 3 zugeschnitten wird, hat die erste Abwickelvorrichtung 1 bereits auf das Förderband 5 abgewickelt. Mit einem doppelten Bandvorschub gelangt der Stoff der ersten Abwickelvorrichtung 1 bereits ausgelegt in den Arbeitsbereich der Zuschneidevorrichtung 3, so daß ein Stoffballenwechsel mit nur geringer Arbeitsunterbrechung erzielt wird. Die Bedienungsperson kann nun an der zweiten Abwickelvorrichtung 1' den Stoffballenrest entfernen und einen neuen Stoffballen auflegen.

Für die Fortsetzung des Schneidvorgangs mit dem neuen Stoff ist eine Nullpunkteinstellung erforderlich. In Vorschubrichtung erfolgt diese Nullpunkteinstellung vollautomatisch, indem ein Vorschubrichtungs-Nullpunktsensor 11 die Ankunft der vorderen Stoffkante im Arbeitsbereich der Zuschneidevorrichtung detektiert. Die Detektion beruht auf einer optischen Erkennung der von der Farbe des Förderbands 5 abweichenden Stoffarbe und/oder einer optischen Abstandserkennung. In Querrichtung erfolgt die Nullpunkteinstellung halbautomatisch. Und zwar sind die Abwickelvorrichtungen 1, 1' jeweils durch einen (nicht dargestellten) Querantrieb in Querrichtung verschiebbar. Dieser ist mit einer Nachführungssteuerung ausgerüstet, die auf der Grundlage der Signale eines optischen Stoffbahnrand-Sensors den Stoffballen während des Abwickelns automatisch so in Querrichtung verschiebt, daß der abgewickelte Stoffbahnrand in einer konstanten Querposition zu liegen kommt. Hierdurch wird vermieden, daß eine ungleichmäßige Abwicklung des Stoffes zu Querverschiebungen des ausgelegten Stoffes auf dem Förderband 5 führt. Die Querposition des abgewickelten Stoffes, die von der Nachführsteuerung automatisch gehalten wird, kann vom Benutzer von Stoffballen zu Stoffballen jeweils individuell eingestellt werden. Dies ist erforderlich, da die Breite der sog. Webkante 13 im allgemeinen von Stoffballen zu Stoffballen schwankt. Für diese Einstellung dient eine feststellbare Quernullpunkt-Leere 14. Die Quernullpunkt-Einstellung besteht also darin, daß die Bedienungsperson nach dem Einlegen eines neuen Stoffballens die Quernullpunkt-Leere auf einen bestimmten Abstand (z.B. 1 cm) innerhalb des inneren Webkantenrands einstellt. Hierdurch wird sichergestellt, daß der Querantrieb die Abwickelvorrichtung 1, 1' automatisch so steuert, daß der eingestellte Quernullpunkt jeweils an der gleichen Querposition des Förderbands 5 abgelegt wird.

Diese Quernullpunkteinstellung kann bereits vor dem eigentlichen Arbeitsbeginn einer Abwickelvorrichtung vorgenommen werden und bedingt daher keinerlei Arbeitsunterbrechung.

Die Zuschneidevorrichtung 3 umfaßt einen in Vorschübrichtung verfahrbaren Schlitten 16 in Form einer Quertraverse 17, auf der ein Schneidkopf 18 verfahrbar ist. Bei dem Schneidkopf 18 handelt es sich z.B. um einen Laser-Schneidkopf.

Das (nicht dargestellte) Steuergerät hat die zu schneidenden Schnittbilder gespeichert. Auf einem Monitor 6 sind u.a. diese virtuellen Schnittbilder darstellbar. Auf der Grundlage der gespeicherten Schnittbilder steuert das Steuergerät das Abziehen von der jeweiligen Abwickelvorrichtung 1 bzw. 1', den schnittfensterweisen Vorschub des Förderbands 5, die automatische Einstellung des Nullpunkts in Vorschubrichtung, die Bewegungen des Schneidkopfs 18 in Vorschub- und Querrichtung sowie dessen Schneidaktivität, sowie das Stoffabschneiden und den Wechsel von einer Abwickelvorrichtung zur anderen aufgrund eines von der Schneidaufgabe vorgegebenen Wechsels von einem Stoff zum anderen oder aufgrund eines Stoffbahnendes. Näheres hierzu wird unten im Zusammenhang mit den Figuren 5 und 6 beschrieben.

Ein faltenfreies Auslegen des Stoffes auf dem Förderband 5 wird einerseits dadurch erzielt, daß die Stoffzugbeaufschlagungseinrichtung 10 nur einen etwas geringeren Stoffvorschub zuläßt als dem Vorschub des Förderbands 5 entsprechen würde. Dadurch wird der Stoff unter einer gewissen Spannung auf dem Förderband 5 ausgelegt. Andererseits ist bei jeder Abwickelvorrichtung 1, 1' eine Andruckwalze 19 vorgesehen, welche den Stoff gegen das Förderband 5 drückt.

Das Förderband 5 ist mit einer filzartigen Oberfläche versehen. Der Stoff haftet auf dieser Oberfläche so gut, daß er beim Schneidvorgang nicht verrutscht.

Die Stoffzuschneideanlage gemäß Figuren 3 und 4 erlaubt das Markieren und Schneiden mehrlagiger Stoffbahnen. Die obigen Ausführungen zu den Figuren 1 und 2 haben auch für diese Stoffzuschneideanlage Gültigkeit. Zusätzlich ist bei ihr hinter jeder Abwickelvorrichtung 1, 1' jeweils eine Markierungsvorrichtung 2, 2' angeordnet, die auf die soeben abgewickelte Stoffbahn Markierungen für später anzubringende Stepp- oder Nahtlinien aufbringt. Die Markierungen bestehen z.B. aus einer selbstverflüchtigenden Substanz, die nur im ultravioletten oder infraroten Spektralbereich sichtbar ist. Die Markierungsvorrichtungen 2, 2' entsprechen im Aufbau der oben beschriebenen Zuschneidevorrichtung 3, und zwar weisen sie jeweils einen in Vorschubrichtung verfahrbaren Schlitten 16 mit Quertraverse 17 und einen daran verfahrbaren Markierkopf auf. Letzterer ist z.B. ein Sprühkopf, der die Markiersubstanz im Lauf der Sprühkopfbewegung aussprüht und dadurch linienartige Markierungen beliebiger Linienform auf den Stoff aufbringt.

Nachdem die erste Lage der Stoffbahn von der ersten Abwickelvorrichtung 1 ausgelegt wurde, von der ersten Markierungsvorrichtung markiert wurde und vom Förderband 5 weitertransportiert wurde, legt die zweite Abwickelvorrichtung 1' hierüber eine zweite Stoffbahnlage. Diese wird durch die zweite Markierungsvorrichtung 2' markiert. Die Markierungsvorgänge sind so gesteuert, daß am Ende die Markierungen der übereinanderliegenden Stoffbahnen deckungsgleich sind. Das Förderband 5 transportiert die fertigkonfektionierte mehrlagige Stoffbahn zur Zuschneidevorrichtung 3, wo sämtliche Lagen gemeinsam in einem Arbeitsgang geschnitten werden. Eine im Arbeitsbereich der Zuschneidevorrichtung 3 an der Unterseite des Förderband-Obertrums angeordnete Vakuumbox 21 saugt Luft durch das Förderband und die darübergelegten Stoffbahnen. Dies bewirkt eine ausreichende Anpressung der Stoffbahnen an das Förderband, um ein Verrutschen während des Zuschneidevorgangs auszuschließen.

Auf dem Monitor 6 sind bei dieser Ausführungsform nicht nur die (virtuellen) Schnittlinien, sondern auch die Markierungslinien darstellbar.

Hinter der Zuschneidevorrichtung 3 schließt.sich ein Abräumbereich 22 an, der von einem verlängerten Teil des Förderbands 5 gebildet ist. Über den Abräumbereich 22 können entweder die fertig zugeschnittenen Schablonen durch das Bedienungspersonal vonhand sortiert werden oder einem automatischen Verteil- und Sortiersystem zugeführt werden. Auch können hier eventuelle Fehlschnitte und Verschnittstücke vonhand aussortiert werden.

Figur 5 zeigt eine Stoffbahn vor dem Zuschneiden. An einem Längsrand befindet sich die Webkante 14, welche üblicherweise eine Breite von 2 cm hat. Der (virtuelle) Nullpunkt 23 befindet sich in Querrichtung etwas innerhalb des Innenrandes der Webkante (z.B. 0,2 mm), sowie in Vorschubrichtung etwas innerhalb des vorderen Stoffrandes (z.B. 1 cm). Auf dem Stoff sind die Schnittlinien der auszuschneidenden Schablonen 24 dargestellt. (Anmerkung: Der Begriff "Schablone" bezeichnet in der Stoffzuschneidetechnik ein ausgeschnittenes Stoffteil.) Dies dient nur der Veranschaulichung, denn in Realität sind diese Schnittlinien nur virtuell im Speicher des Steuergeräts vorhanden. Längs dieser virtuellen Schnittlinien wird der Markierkopf 20 der Zuschneidevorrichtung 3 bewegt, so daß er die dargestellten Schablonen 24 ausschneidet. Ebenfalls eingezeichnet sind Markierungslinien 25. Diese sind zunächst ebenfalls nur virtuell im Speicher des Steuergeräts vorhanden, nach Anbringen der Markierungen jedoch auf dem Stoff in der dargestellten Form sichtbar. Im Bereich der Schnittlinien sind ferner dreieckförmige Markierungen 26 dargestellt. Diese werden ebenfalls von den Markierungsvorrichtungen 2, 2' aufgebracht. Sie dienen bei der späteren Bearbeitung als Kennzeichnungen für Nahtende oder Nahtanfang. Schließlich sprüht die Markierungsvorrichtung 2, 2' in die Nahtzugaben der Schablonen 24 Information 27, z.B. eine Kommissions- und Schablonennummer, um nach dem Zuschneiden eine Zuordnung der einzelnen Schablonen zu erleichtern.

Wenn die Länge eines Schnittbildes, wie beispielhaft in Figur 5 dargestellt, die Länge des Arbeitsbereichs der Zuschneidevorrichtung 3 überschreitet, wird das virtuelle Schnittbild in mehrere virtuelle Schnittfenster aufgeteilt, die dieser Länge entsprechen. Die Steuerung der Anlage ist so ausgelegt, daß nach einem Vorschub um eine Schnittfensterlänge jeweils das nächste Schnittfenster geschnitten wird, so daß im Ergebnis das in Figur 5 gezeigte Schnittbild stückweise bearbeitet wird.

Figur 6 zeigt ein Schnittbild in einer derartigen Aufteilung in drei Schnittfenster. In dem dargestellten Beispiel kommt das Stoffbahnende inmitten des mittleren Schnittfensters zu liegen. Die Steuerung der Anlage ermittelt automatisch, welche der virtuellen Schablonen dieses Schnittfensters noch im ganzen herausgeschnitten werden können, und für welche dies nicht der Fall ist. Sie veranlaßt das Ausschneiden der noch ganz herausschneidbaren Schablonen 24' aus der zuendegehenden Stoffbahn, und das Herausschneiden der nicht mehr ganz herausschneidbaren Schablonen 24'' aus der nachfolgenden neuen Stoffbahn. Zuvor setzt die Steuerung automatisch den Nullpunkt 23 der neuen Stoffbahn. Diese Maßnahme erlaubt es, den Verschnitt auf ein Minimum zu reduzieren und bei Stoffbahnwechsel praktisch unterbrechungsfrei weiterzuarbeiten.

Die gezeigte Stoffzuschneideanlagen sind modulartig aufgebaut. Dadurch lassen sich auf einfache Weise auch andere als die dargestellten Ausführungsformen zusammenstellen. Besonders vorteilhaft ist beispielsweise eine Ausführungsform für einlagige Stoffbearbeitung ähnlich Figur 1, die jedoch zusätzlich hinter der zweiten Abwickelvorrichtung 1' eine Markierungsvorrichtung nach Art der in Figur 3 beschriebenen Markierungsvorrichtungen aufweist. Eine solche Ausführungsform ist in Figur 7 gezeigt. Mit ihr läßt sich einlagig markieren und zuschneiden, wobei sich aufgrund der doppelt vorhandenen Abwickelvorrichtung und der simultanen Durchführung von Markieren und Schneiden sehr hohe Verarbeitungsgeschwindigkeiten erzielen lassen. Die Stoffzuschneideanlage der Figur 7 entspricht in den übrigen, nicht erwähnten Merkmalen den Figuren 1-4.

Anders als bei den Figuren 3, 4 ist bei ihr zur Erhöhung der Robustheit gegenüber Ausfällen die Markierungsvorrichtung 2 (bzw. - bei mehreren Markierungsvorrichtungen wie in Figuren 3, 4 - die letzte Markierungsvorrichtung) mit einem Schneidkopf 18' ausgerüstet. Entsprechend ist die Zuschneidevorrichtung 3 mit einem Markierkopf 20' ausgerüstet. Jeweils eine Vakuumbox befindet sich im Markierungs- und im Zuschneidebereich. Im Normalbetrieb werden die zusätzlichen Köpfe 18', 20' nicht verwendet. Bei einem Ausfall eines der normalerweise verwendeten Köpfe 18, 20 werden die zusätzlichen Köpfe 18', 20' verwendet. Es kommt also zum Rollentausch: Die Zuschneidevorrichtung 3 übernimmt nun das Markieren, die Markierungsvorrichtung 2 das Schneiden. Das Markieren findet also bei diesem Notlaufbetrieb nach dem Zuschneiden statt; markiert werden die bereits ausgeschnittenen Schablonen. Aufgrund der nach wie vor simultanen Arbeitsweise kann die normale Arbeitsgeschwindigkeit aufrechterhalten werden. Bei einem Totalausfall der Zuschneidevorrichtung 3 oder der Markierungsvorrichtung 2 kommt ein weitergehender Notlaufbetrieb zur Anwendung. Und zwar fungiert die noch arbeitsfähige Vorrichtung 2 oder 3 durch Aktivierung des Markierkopfs 20' bzw. des Schneidkopfs 18', Markieren und Zuschneiden erfolgt nun nacheinander. Die Anlage kann dann trotz des Totalausfalls weiterarbeiten, wobei wegen der dann nicht mehr simultanen Arbeitsweise die Verarbeitungsgeschwindigkeit herabgesetzt ist.

Figur 8 zeigt eine Stoffzuführanlage, die der in Figur 3 dargestellten Stoffzuschneideanlage entspricht. Der einzige Unterschied zu jener besteht darin, daß sie keine Zuschneidevorrichtung 3 (und auch keinen dieser nachgeordneten Abräumbereich 22) aufweist. Vielmehr endet bei ihr das Förderband 5 direkt nach der letzten Markierungsvorrichtung 2'. Sie ist dazu bestimmt, mit einer gesonderten (in der Figur 8 nur teilweise angedeuteten) Zuschneidevorrichtung 3', welche ein eigenes Förderband 5' aufweist, zusammengestellt zu werden. Sämtliche Ausführungen zu den Fig. 1-7 treffen somit auch für diese Stoffzuführanlage zu. Die gezeigte Ausführungsform erlaubt wie diejenige gemäß Fig. 3 - ein Erstellen mehrlagiger markierter Stoffnahnen, bevor die Schablonen gemeinsam aus dem Stoffbahnpaket ausgeschnitten werden.

## Patentansprüche

1. Stoffzuschneideanlage mit
- wenigstens zwei einander nachgeordneten Stoffabwickelvorrichtungen (1,1') für einen Stoffballen (7),
- wobei die Stoffabwickelvorrichtungen (1, 1') mit einer Stoffabschneidevorrichtung (11) ausgerüstet sind,
- einem Förderband (5) zum Transportieren des abgewickelten Stoffes, und
- einer Zuschneidevorrichtung (3), die ein Schnittbild aus der auf dem Förderband (5) ausgelegten Stoffbahn schneidet,
wobei sich das Förderband (5) durchgehend wenigstens von jeweils der Stelle, wo der Stoff von den Abwickelvorrichtungen (1,1') abgelegt wird, bis zum Arbeitsbereich der Zuschneidevorrichtung (3) erstreckt und die Abwickelvorrichtungen (1,1') die Stoffbahn unmittelbar auf das Förderband (5) legen, und
wobei nach Abschneiden eines Stoffes mit der dem jeweiligen Stoffballen (7) zugeordneten Stoffabschneidevorrichtung (11) die Steuerung der Anlage veranlaßt, daß der betreffende Stoffballen (7) zurückgewickelt wird und das Abwickeln des Stoffes vom anderen Stoffballen (7), dessen Auslegen auf das Förderband (5) und dessen Transport zum Arbeitsbereich der Zuschneidevorrichtung (3) unmittelbar anschließend durchgeführt wird, so daß ein Stoffballenwechsel ohne oder mit nur geringer Arbeitsunterbrechung erzielt wird.

2. Stoffzuschneideanlage mit
- wenigstens zwei einander nachgeordneten Stoffabwickelvorrichtungen (1,1') für einen Stoffballen (7),
- einem Förderband (5) zum Transportieren des abgewickelten Stoffes, und
- einer Zuschneidevorrichtung (3), die ein Schnittbild aus der auf dem Förderband (5) ausgelegten Stoffbahn schneidet,
wobei sich das Förderband (5) durchgehend wenigstens von der Stelle, wo der Stoff von der Abwickelvorrichtung (1,1') abgelegt wird, bis zum Arbeitsbereich der Zuschneidevorrichtung (3) erstreckt und die Abwickelvorrichtung (1,1') die Stoffbahn unmittelbar auf das Förderband (5) oder auf eine oder mehrere bereits darauf ausgelegte Stoffbahnen legt,
wobei auf dem Förderband (5) zwei oder mehr Lagen Stoff übereinander ausgelegt werden, die von einer entsprechenden Anzahl von Stoffabwickelvorrichtungen (1, 1') abgewickelt werden und
jeder der Abwickelvorrichtungen (1,1') wenigstens jeweils eine Markierungsvorrichtung (2,2') zugeordnet ist, wobei die Markierungsvorrichtungen (2,2') so angeordnet sind, daß sie jeweils vor dem Auflegen einer weiteren Stoffbahnlage die Markierungen aufzubringen vermögen, und zeitlich sowie örtlich derart steuerbar sind, daß die Markierungen der schließlich übereinanderliegenden Stoffbahnlagen miteinander deckungsgleich sind.

3. Stoffzuschneideanlage nach Anspruch 1, **dadurch gekennzeichnet, daß** zumindest eine Markierungsvorrichtung (2, 2') vorgesehen ist.

4. Stoffzuschneideanlage nach Anspruch 2, **dadurch gekennzeichnet, daß** die Stoffabwickelvorrichtungen (1,1') mit einer Stoffabschneidevorrichtung (11) ausgerüstet sind.

5. Stoffzuschneideanlage nach einem der Ansprüche 1, 3 oder 4, **dadurch gekennzeichnet, daß** die Stoffabwickelvorrichtungen (1,1') mit einer Stoffzugbeaufschlagungseinrichtung (10) ausgerüstet sind, die den Stoff beim Abschneiden mit der Stoffabschneidevorrichtung (11) festhält.

6. Stoffzuschneideanlage nach einem der Ansprüche 1 oder 3 bis 5, **dadurch gekennzeichnet, daß** die Stoffabwickelvorrichtungen (1,1') so ausgebildet sind, daß sie den Stoff nach dem Abschneiden mit der Stoffabschneidevorrichtung (11) selbsttätig auf den Stoffballen (7) zurückwickeln können.

7. Stoffzuschneideanlage nach einem der Ansprüche 1 bis 6, **dadurch gekennzeichnet, daß** die Stoffabwickelvorrichtungen (1,1') mit einer Stoffende-Sensorik ausgerüstet sind, die das Erreichen oder Annähern des Endes des Stoffes auf dem Stoffballen (7), vorzugsweise anhand eines Erfassens des vollständigen oder weitgehenden Abgewickeltseins des Stoffballens detektiert.

8. Stoffzuschneideanlage nach Anspruch 7, **dadurch gekennzeichnet, daß** die Stoffende-Sensorik von einer Lichtschranke gebildet ist, durch die die Stoffbahn vorzugsweise im Bereich der Abwickelvorrichtung (1,1') hindurchgeführt ist.

9. Stoffzuschneideanlage nach Anspruch 7 oder 8, **dadurch gekennzeichnet, daß** das Detektieren des Erreichens oder Annäherns des Stoffendes das Abschneiden des Stoffes mit der Stoffabschneidevorrichtung (11) initiiert.

10. Stoffzuschneideanlage nach einem der Ansprüche 1 oder 3 bis 9, **dadurch gekennzeichnet, daß** nach Abschneiden der Stoffbahn oder - bei nichtvorhandener Stoffabschneidevorrichtung - Detektieren des Stoffendes die Steuerung den Zuschneidevorgang spätestens bei der, insbesondere aus der Geschwindigkeit des Förderbandes (5) und dem Abstand zwischen Stoffabschneidevorrichtung (11) bzw. Stoffende-Sensorik und Zuschneidevorrichtung (3) errechneten Ankunft des abgeschnittenen Endes der Stoffbahn an der Zuschneidevorrichtung (3) unterbricht und bei einem Wiederanlauf-Signals der Zuschneidevorrichtung (3) nach Ankunft einer neuen oder anderen Stoffbahn - insbesondere von einer anderen Abwickelvorrichtung (1,1') - wieder fortzusetzen.

11. Stoffzuschneideanlage nach Anspruch 10, **dadurch gekennzeichnet, daß** die Steuerung nach Wiederanlaufen der Abwickelvorrichtung (1,1') für eine neue oder andere Stoffbahn selbsttätig die Zeit bis zur Ankunft des Anfangs dieser Stoffbahn an der Zuschneidevorrichtung (11) bestimmt.

12. Stoffzuschneideanlage nach einem der vorhergehenden Ansprüche, wobei die Ankunft der Stoffbahn an einem bestimmten Punkt in der Nähe des Arbeitsbereichs der Zuschneidevorrichtung (3) automatisch detektiert wird, vorzugsweise auf optischem Wege, und auf der Grundlage dieser Detektion eine selbsttätige Nullpunktsetzung in der Vorschubrichtung der Stoffbahn für den folgenden Schneidvorgang erfolgt.

13. Stoffzuschneideanlage nach einem der vorhergehenden Ansprüche,
- welche einen Sensor (13) zur Detektion der Lage des Stoffbahnrandes quer zur Vorschubrichtung aufweist,
- bei der der Stoffballen (7) in dieser Querrichtung durch einen Querantrieb verschiebbar ist, und
- die mit einer Nachführung ausgerüstet ist, die den Stoffballen (7) während des Abwickelns automatisch so in Querrichtung verschiebt, daß der abgewickelte Stoffbahnrand in einer vom Benutzer vorwählbaren Querposition zu liegen kommt, so daß unterschiedlich breite Webkanten (14) sowie hinsichtlich der Querrichtung ungleichmäßige Aufwicklungen des Stoffes kompensiert werden können.

14. Stoffzuschneideanlage nach Anspruch 13, **dadurch gekennzeichnet, daß** der Stoffbahnrand-Sensor (13) nach der Art einer Lichtschranke von einer oder mehreren, den Stoffrand unmittelbar nach der Abwicklung beleuchtenden Lichtquellen und einem oder mehreren Sensoren zur räumlichen Detektierung des durch den Stoff unterbrochenen und/oder des an der Stoffbahn vorbeifallenden Lichtes gebildet ist.

15. Stoffzuschneideanlage nach einem der Ansprüche 7 bis 14, **dadurch gekennzeichnet, daß** die Steuerung aus der Geschwindigkeit des Förderbandes und dem Zeitpunkt des Erkennens des Stoffendes durch den Stoffende-Sensor diejenigen Schablonen (24') des Schnittbildes zu bestimmen vermag, die vor Erreichen des Stoffendes vollständig ausgeschnitten werden können und die übrigen Schablonen (24'') des Schnittbildes zu speichern vermag, wobei die Steuerung das Ausschneiden der übrigen Schablonen (24'') aus einer neuen Stoffbahn selbsttätig fortsetzt.

16. Stoffzuschneideanlage nach Anspruch 15, **dadurch gekennzeichnet, daß** - falls ein Stoffballenende innerhalb eines Schnittbildes erreicht wird - das Schnittbild steuerungsmäßig zerlegt wird, indem diejenigen Einzelschablonen (24'') des Schnittbildes, die nicht vom alten Ballen (7) vollständig geschnitten werden können, automatisch erkannt und, vorzugsweise nach automatischer Erkennung des Nullpunkts in Vorschubrichtung, aus dem nächsten Stoffballen geschnitten werden.

17. Stoffzuschneideanlage nach einem der Ansprüche 2 bis 16, **dadurch gekennzeichnet, daß** zumindest eine Markierungsvorrichtung (2,2') vorgesehen ist, die linienartige Markierungen (25) für Naht- oder Stepplinien auf die von der Abwickelvorrichtung (1,1') auf das Förderband (5) ausgelegte Stoffbahn aufbringt.

18. Stoffzuschneideanlage nach einem der Ansprüche 4 bis 17, **dadurch gekennzeichnet, daß** die Markierungsvorrichtung (2,2') gesondert von der Zuschneidevorrichtung (3) angeordnet und unabhängig von ihr ansteuerbar ist, und das Zuschneiden und Markieren simultan erfolgt.

19. Stoffzuschneideanlage nach Anspruch 18, **dadurch gekennzeichnet, daß** auch die die Markierungsvorrichtung (2,2') mit einem Zuschneidemittel und/oder die Zuschneidevorrichtung (3) mit einem Markierungsmittel ausgerüstet ist, und die Steuerung der Anlage so ausgebildet ist, daß als Notlaufbetrieb bei einem Ausfall der Zuschneidevorrichtung (3) ein Zuschneiden mit Hilfe des an der Markierungsvorrichtung (2,2') angeordneten Zuschneidemittels und/oder bei einem Ausfall der Markierungsvorrichtung (2,2') ein Markieren mit Hilfe des an der Zuschneidevorrichtung (3) angeordneten Markiermittels möglich ist.

20. Stoffzuschneideanlage nach einem der vorhergehenden Ansprüche, **dadurch gekennzeichnet, daß** die Markierungsvorrichtung (2,2') einen in Quer- und ggf. in Vorschubrichtung der Stoffbahn verfahrbaren Markierkopf (20) aufweist, dessen Position und Markieraktivität von der Steuerung der Anlage, die insbesondere als CAD-gestützte Steuerung, die insbesondere als CNC- oder als DNC-Steuerung ausgebildet ist, steuerbar ist.

21. Stoffzuschneideanlage nach einem der vorhergehenden Ansprüche, **dadurch gekennzeichnet, daß** die Zuschneidevorrichtung (3) einen Schneidkopf (18) aufweist, dessen Position und Schneidaktivität von der Steuerung der Anlage steuerbar ist.

22. Stoffzuschneideanlage nach einem der vorhergehenden Ansprüche, **dadurch gekennzeichnet, daß** die Stoffbahn/en durch Unterdruck an das Förderband (5) gesaugt werden, oder daß das Förderband (5) ohne Ansaugvorrichtungen ausgeführt und dafür mit einem rauhen und/oder adhäsiven Belag versehen ist, vorzugsweise in Form einer von einem Filz gebildeten Oberfläche.

23. Stoffzuschneideanlage nach einem der Ansprüche 5 bis 22, **dadurch gekennzeichnet, daß** zum faltenfreien Auslegen der Stoffbahnen der Vorschub der Abwickelvorrichtungen (1,1') oder ggf. der Stoffzugbeaufschlagungseinrichtungen (10) etwas kleiner als der Vorschub des Förderbands (5) ist.

24. Stoffzuschneideanlage nach einem der vorhergehenden Ansprüche, **dadurch gekennzeichnet**, bei welcher zum faltenfreien Auslegen der Stoffbahn diese durch eine Andruckeinrichtung, insbesondere eine Andruckwalze (19), gegen das Förderband (5) gedrückt wird.

25. Stoffzuschneideanlage nach einem der vorhergehenden Ansprüche, bei welcher - statt der bekannten geschnittenen Knipse - Kennzeichnungen (26) für Nahtende oder Nahtanfang in Form von Markierungen auf den Stoffen aufgebracht werden, vorzugsweise durch die Markierungsvorrichtung/en (2,2').

26. Stoffzuschneideanlage nach einem der vorhergehenden Ansprüche zum Schneiden von Stoffteilen mit einer sich über eine spätere Naht hinaus erstreckenden Nahtzugabe, bei welcher auf die Nahtzugabe codierte oder uncodierte Informationen (27) aufgebracht werden.

27. Verfahren zum Zuschneiden von Stoff mit folgenden Schritten:
- Auslegen wenigstens einer Lage eines Stoffes auf einem Förderband (5) durch Abrollen eines rollenartigen Stoffballens (7) von einer von mehreren Abwickelvorrichtungen (1,1') und direktes Ablegen auf das kontinuierlich oder diskontinuierlich bewegte Förderband (5), wobei die Stoffabwickelvorrichtungen (1, 1') mit einer Stoffabschneidevorrichtung (11) ausgerüstet sind,
- Transportieren des ausgelegten Stoffes auf dem Förderband (5) zu einer Zuschneidevorrichtung (3),
wobei das Förderband (5) wenigstens von der Ablegestelle bis zum Arbeitsbereich der Zuschneidevorrichtung (3) durchgeht,
- automatisches Ausschneiden eines gewünschten Schnittbild aus der Stoffbahn mit der Zuschneidevorrichtung (3),
wobei nach Abschneiden eines Stoffes mit der dem jeweiligen Stoffballen (7) zugeordneten Stoffabschneidevorrichtung (11) die Steuerung der Anlage veranlaßt, daß der betreffende Stoffballen (7) zurückgewickelt wird und das Abwickeln des Stoffes vom anderen Stoffballen (7), dessen Auslegen auf das Förderband (5) und dessen Transport zum Arbeitsbereich der Zuschneidevorrichtung (3) unmittelbar anschließend durchgeführt wird, so daß ein Stoffballenwechsel ohne oder mit nur geringer Arbeitsunterbrechung erzielt wird.

28. Verfahren nach Anspruch 27, welches eines oder mehrere der Merkmale der Ansprüche 3-26 aufweist.

29. Verfahren zum Zuschneiden von Stoff mit folgenden Schritten:
- Auslegen wenigstens einer Lage eines Stoffes auf einem Förderband (5) durch Abrollen eines rollenartigen Stoffballens (7) von einer von mehreren Abwickelvorrichtungen (1,1') und direktes Ablegen auf das kontinuierlich oder diskontinuierlich bewegte Förderband (5) oder auf eine oder mehrere bereits darauf ausgelegte Stoffbahnen,
- Transportieren des ausgelegten Stoffes auf dem Förderband (5) zu einer Zuschneidevorrichtung (3),
- automatisches Ausschneiden eines gewünschten Schnittbilds aus der Stoffbahn mit der Zuschneidevorrichtung (3),
wobei auf dem Förderband (5) zwei oder mehr Lagen Stoff übereinander ausgelegt werden, die von einer entsprechenden Anzahl von Stoffabwickelvorrichtungen (1, 1') abgewickelt werden, und
jeder der Abwickelvorrichtungen (1,1') wenigstens jeweils eine Markierungsvorrichtung (2,2') zugeordnet ist, wobei die Markierungsvorrichtungen (2,2') jeweils vor dem Auflegen einer weiteren Stoffbahnlage die Markierungen aufbringen, wobei sie zeitlich sowie örtlich derart gesteuert werden, daß die Markierungen der schließlich übereinanderliegenden Stoffbahnlagen miteinander deckungsgleich sind.

30. Verfahren nach Anspruch 29, wobei das Förderband (5) wenigstens von der Ablegestelle bis zum Arbeitsbereich der Zuschneidevorrichtung (3) durchgeht.

31. Verfahren nach Anspruch 29 oder 30, welches eines oder mehrere der Merkmale der Ansprüche 4-26 aufweist.

32. Stoffzuführungsanlage mit
- wenigstens zwei einander nachgeordneten Stoffabwickelvorrichtungen (1,1') für einen Stoffballen (7),
- einem Förderband (5) zum Transportieren des abgewickelten Stoffes,
wobei die Abwickelvorrichtung (1,1') die Stoffbahn unmittelbar auf das Förderband (5) oder auf eine oder mehrere bereits darauf ausgelegte Stoffbahnen legt,
wobei auf dem Förderband (5) zwei oder mehr Lagen Stoff übereinander ausgelegt werden, die von einer entsprechenden Anzahl von Stoffabwickelvorrichtungen (1, 1') abgewickelt werden, und
jeder der Abwickelvorrichtungen (1,1') wenigstens jeweils eine Markierungsvorrichtung (2,2') zugeordnet ist, wobei die Markierungsvorrichtungen (2,2') so angeordnet sind,
daß sie jeweils vor dem Auflegen einer weiteren Stoffbahnlage die Markierungen aufzubringen vermögen, und zeitlich sowie örtlich derart steuerbar sind, daß die Markierungen der schließlich übereinanderliegenden Stoffbahnlagen miteinander deckungsgleich sind.

## Claims

1. A fabric cutting apparatus with
- at least two fabric unwinding devices (1, 1') for a fabric roll (7), one following the other,
- wherein the fabric unwinding devices (1, 1') are equipped with a fabric cut-off device (11),
- a conveyor belt (5) for transporting the unwound fabric, and
- a cutting device (3), which cuts a pattern out of the web of fabric spread on the conveyor belt (5),
wherein the conveyor belt (5) extends continuously at least from the position where the fabric from the unwinding devices (1, 1') is laid to the operating area of the cutting device (3) and the unwinding devices (1, 1') lay the web of fabric directly on the conveyor belt (5), and
wherein, after a fabric has been cut off with the fabric cut-off device (11) assigned to the respective fabric roll (7), the control of the apparatus causes the respective fabric roll (7) to be rewound and the unwinding of the fabric from the other fabric roll (7), and the spreading of the fabric on the conveyor belt (5) and its transport to the operating area of the cutting device (3) is performed immediately afterwards so that a fabric roll change is effected without or with only small interruption in the operation.

2. A fabric cutting apparatus with
- at least two fabric unwinding devices (1, 1') for a fabric roll (7), one following the other,
- a conveyor belt (5) for transporting the unwound fabric, and
- a cutting device (3), which cuts a pattern out of the web of fabric spread out on the conveyor belt (5),
wherein the conveyor belt (5) extends continuously at least from the position where the fabric from the unwinding device (1, 1') is laid to the operating area of the cutting device (3) and the unwinding device (1, 1') lays the web of fabric directly on the belt conveyor (5) or on one or more webs of fabric already deposited thereon,
wherein on the conveyor belt (5), two or more layers of fabric are spread out one on top of another, which are unwound from a corresponding number of fabric unwinding devices (1, 1'), and
to each of the unwinding devices (1, 1') at least one marking device (2, 2') is assigned, the marking devices (2, 2') being disposed so that they respectively make possible the application of the markings before the deposition of an additional layer of a web of fabric, and can be controlled with respect to time and position in such a manner that the markings of the layers of fabric webs, which finally lie on top of one another, are congruent.

3. A fabric cutting apparatus in accordance with Claim 1,
**characterized in that** at least one marking device (2, 2') is provided.

4. A fabric cutting apparatus in accordance with Claim 2,
**characterized in that** the fabric unwinding devices (1, 1') are equipped with a fabric cut-off device (11).

5. A fabric cutting apparatus in accordance with one of Claims 1, 3 or 4,
**characterized in that** the fabric unwinding devices (1, 1') are equipped with a fabric tension loading device (10), which holds the fabric securely when it is cut off by the fabric cut-off device (11).

6. A fabric cutting apparatus in accordance with one of Claims 1 or 3 to 5,
**characterized in that** the fabric unwinding devices (1, 1') are designed so that, after the fabric has been cut off by the cutoff device (11), they can automatically wind the fabric back onto the fabric roll (7).

7. A fabric cutting apparatus in accordance with one of Claims 1 to 6,
**characterized in that** the fabric unwinding devices (1, 1') are equipped with a fabric end sensory device which detects the arrival or the approach of the end of the fabric on the fabric roll (7), preferably by sensing the complete or nearly complete unwinding of the fabric roll.

8. A fabric cutting apparatus in accordance with Claim 7,
**characterized in that** the fabric end sensory device is formed by a light barrier, through which the web of fabric is preferably conveyed in the area of the unwinding device (1, 1').

9. A fabric cutting apparatus in accordance with Claim 7 or 8,
**characterized in that** the detection of the arrival or approach of the fabric end initiates the cut-off of the fabric with the fabric cut-off device (11).

10. A fabric cutting apparatus in accordance with one of Claims 1 or 3 to 9,
**characterized in that,** after cutting off the web of fabric or - in the absence of a fabric cut-off device - after detecting the fabric end, the control interrupts the cutting operation at the latest upon the arrival of the cut-off end of the web of fabric at the cutting device (3), which is calculated in particular from the speed of the conveyor belt (5) and the distance between fabric cut-off device (11) or fabric end sensor device and cutting device (3), and upon a reinstatement signal of the cutting device (3) after the arrival of a new or another web of fabric - particularly from another unwinding device (1, 1') - the said control restarts the cutting operation,

11. A fabric cutting apparatus in accordance with Claim 10,
**characterized in that** the control, after the restart of the unwinding device (1, 1') for a new or another web of fabric, automatically determines the time until the arrival of the start of this web of fabric at the cutting device (11).

12. A fabric cutting apparatus in accordance with one of the preceding Claims, wherein the arrival of the web of fabric at a determined point proximal to the operating area of the cutting device (3) is automatically detected, preferably by optical means, and based on this detection an automatic zero point setting in the feed direction of the web of fabric is effected for the following cutting operation.

13. A fabric cutting apparatus in accordance with one of the preceding Claims,
- which comprises a sensor (13) for the detection of the position of the edge of the web of fabric transversely to the feed direction,
- in which the fabric roll (7) is displaceable in this transverse direction by a cross drive, and
- which is provided with a follow-up device, which automatically displaces the fabric roll (7) in the transverse direction during unwinding so that the unwound edge of the web of fabric comes to lie in a transverse position which can be selected by the user, so that selvages (14) of different widths as well as irregular unwinding of the fabric with respect to the transverse direction can be compensated for.

14. A fabric cutting apparatus in accordance with Claim 13,
**characterized in that** the sensor (13) for the edge of the web of fabric is formed in the manner of a light barrier from one or more light sources which illuminate the fabric edge immediately after unwinding and from one or more sensors for the spatial detection of the light interrupted by the fabric and/or of the light falling past the web of fabric.

15. A fabric cutting apparatus in accordance with one of Claims 7 to 14,
**characterized in that** the control is able to determine, from the speed of the conveyor belt and the point in time of the recognition of the fabric end by the fabric end sensor, those pieces (24') of the cutting pattern which can be completely cut out before reaching the end of the fabric and is able to store in memory the remaining pieces (24") of the cutting pattern, with the control automatically continuing the cutting out of the remaining pieces (24") from a new web of fabric.

16. A fabric cutting apparatus in accordance with Claim 15,
**characterized in that -** if a fabric roll end is reached within a pattern - the said pattern is controllably apportioned by those individual pieces (24") of the pattern which cannot be completely cut from the old fabric roll (7) being automatically recognized and, preferably, after automatic recognition of the zero point in the feed direction, being cut from the next fabric roll.

17. A fabric cutting apparatus in accordance with one of Claims 2 to 16,
**characterized in that** at least one marking device (2, 2') is provided, which applies line-like markings (25) for seam and stitching lines on the web of fabric which has been spread on the conveyor belt (5) by the unwinding device (1, 1').

18. A fabric cutting apparatus in accordance with one of Claims 4 to 17,
**characterized in that** the marking device (2, 2') is disposed separately from the cutting device (3) and is controllable independently therefrom, and the cutting and the marking take place simultaneously.

19. A fabric cutting apparatus in accordance with Claim 18,
**characterized in that** the marking device (2, 2') is also equipped with a cutting means and/or the cutting device (3) is equipped with a marking means, and the control of the apparatus is designed so that in emergency running operation following a breakdown of the cutting device (3), cutting is possible by means of the cutting means provided on the marking device (2, 2') and/or in the event of a breakdown of the marking device (2, 2') marking is possible by the marking means disposed on the cutting device (3).

20. A fabric cutting apparatus in accordance with one of the preceding Claims,
**characterized in that** the marking device (2, 2') comprises a marking head (20) movable in the transverse and possibly in the feed directions, the position and marking activity of which can be controlled by the control of the apparatus, which is designed in particular as a CAD-supported control, especially as a CNC or a DNC.

21. A fabric cutting apparatus in accordance with one of the preceding Claims,
**characterized in that** the cutting device (3) comprises a cutting head (18), the position and cutting activity of which can be controlled by the control of the apparatus.

22. A fabric cutting apparatus in accordance with one of the preceding Claims,
**characterized in that** the web(s) of fabric are subject to negative suction pressure at the conveyor belt (5),
**or in that** the conveyor belt (5) is designed without suction devices and for this reason is provided with a rough and/or adhesive covering, preferably in the form of a surface made of felt.

23. A fabric cutting apparatus in accordance with one of Claims 5 to 22,
**characterized in that** for a fold-free layout of the webs of fabric, the advance of the unwinding devices (1, 1') or, if necessary, of the fabric tensioning devices (10) is somewhat less than the advance of the conveyor belt (5).

24. A fabric cutting apparatus in accordance with one of the preceding Claims,
**characterized in that** in which, for the fold-free spreading out of the web of fabric, this web of fabric is pressed by a pressing device, especially by a pressure roller (19), against the conveyor belt (5).

25. A fabric cutting apparatus in accordance with one of the preceding Claims, in which - instead of the known cut nicks - symbols (26) are used for the start or end of a seam in the form of markings on the fabrics, preferably by the marking device(es) (2, 2').

26. A fabric cutting apparatus in accordance with one of the preceding Claims for the cutting of fabric pieces having a seam allowance extending beyond a subsequent seam, in which coded or non-coded information (27) is applied onto the seam allowance.

27. A method for the cutting of fabric comprising the following steps:
- spreading out at least one layer of a fabric on a conveyor belt (5) by unwinding of a roll of fabric (7) from one of several unwinding devices (1, 1') and directly depositing it on the continuously or intermittently moved conveyor belt (5), the fabric unwinding devices (1, 1') being equipped with a fabric cut-off device (11),
- transporting the spread-out fabric on the conveyor belt (5) to a cutting device (3), the conveyor belt (5) passing at least from the deposition site to the operating area of the cutting device (3),
- automatically cutting out a desired pattern from the web of fabric with the cutting device (3),
whereby, after cutting off a fabric with the fabric cut-off device (11) assigned to the respective fabric roll (7), the control of the apparatus causes the respective fabric roll (7) to be rewound and the unwinding of the fabric from the other fabric roll (7), and the spreading out of the fabric on the conveyor belt (5) and the transporting of the said fabric to the operating area of the cutting device (3) to be performed immediately afterwards, so that a fabric roll change is effected without or with only small interruption in the operation.

28. A method in accordance with Claim 27, comprising one or more of the features of Claims 3 to 26.

29. A method for the cutting of fabric comprising the following steps:
- spreading out at least one layer of a fabric on a conveyor belt (5) by unwinding a roll of fabric (7) from one of several unwinding devices (1, 1') and directly depositing it on the continuously or intermittently moved conveyor belt (5) or on one or more webs of fabric already deposited thereon,
- transporting the spread-out fabric on the conveyor belt (5) to a cutting device (3),
- automatically cutting out a desired pattern from the web of fabric with the cutting device (3),
whereby on the conveyor belt (5), two or more layers of fabric are laid one on top of another, which are unwound from a corresponding number of fabric unwinding devices (1, 1'), and
to each of the unwinding devices (1, 1') at least one marking device (2, 2') is assigned, whereby the marking devices (2, 2') in each case apply the markings before the spreading out of another layer of a web of fabric, whereby they can be controlled with respect to time and position in such a manner that the markings of the layers of the webs of fabric, which finally lie one on top of another, are congruent.

30. A method in accordance with Claim 29, whereby the conveyor belt (5) passes at least from the deposition site to the operating area of the cutting device (3).

31. A method in accordance with Claim 29 or 30, which comprises one or more of the features of Claims 4 to 26.

32. A fabric feed apparatus with:
- at least two fabric unwinding devices (1, 1') for a fabric roll (7), one following the other,
- a conveyor belt (5) for the transport of the unwound fabric,
wherein the unwinding device (1, 1') lays the web of fabric directly onto the conveyor belt (5) or onto one or more webs of fabric already spread out thereon,
wherein on the conveyor belt (5) two or more layers of fabric are spread one on top of another, which layers are unwound from a corresponding number of fabric unwinding devices (1, 1'), and
to each of the unwinding devices (1, 1') at least one marking device (2, 2') is assigned, the marking devices (2, 2') being disposed so that they respectively make possible the application of the markings before the deposition of an additional layer of a web of fabric, and can be controlled with respect to time and position in such a manner that the markings of the layers of fabric webs, which finally lie one on top of the other, are congruent.

## Revendications

1. Installation de découpe d'étoffe comportant :
◆ au moins deux dispositifs de déroulement de l'étoffe (1, 1') pour un rouleau d'étoffe (7), disposés l'un derrière l'autre,
◆ dans lequel les dispositifs de déroulement de l'étoffe (1, 1') sont équipés d'un dispositif de découpe de l'étoffe (11),
◆ un tapis transporteur (5) pour transporter l'étoffe déroulée,
◆ un dispositif de coupe à longueur (3) qui coupe un coupon à partir de la bande d'étoffe déposée sur le tapis transporteur (5),
dans laquelle le tapis transporteur (5) s'étend en continu au moins depuis chacune des positions où l'étoffe est déposée par les dispositifs de déroulement (1, 1') jusqu'à la zone de travail du dispositif de coupe à longueur (3) et dans laquelle les dispositifs de déroulement (1, 1') déposent directement la bande de tissu sur le tapis transporteur (5), et
dans laquelle, après découpe d'une étoffe par le dispositif de découpe de l'étoffe (11) associé au rouleau d'étoffe en question (7), le circuit de commande de l'installation fait que le rouleau d'étoffe en question (7) se réenroule et que s'exécutent immédiatement ensuite le déroulement de l'étoffe provenant de l'autre rouleau d'étoffe (7), sa dépose sur le tapis transporteur (5) et son transport jusqu'à la zone de travail du dispositif de coupe à longueur (3), de sorte qu'un changement de rouleau d'étoffe s'obtient sans, ou avec seulement une faible, interruption du travail.

2. Installation de découpe d'étoffe comportant :
◆ au moins deux dispositifs de déroulement de l'étoffe (1, 1') pour un rouleau d'étoffe (7), disposés l'un derrière l'autre,
◆ un tapis transporteur (5) pour transporter l'étoffe déroulée,
◆ un dispositif de coupe à longueur (3) qui coupe un coupon à partir de la bande d'étoffe déposée sur le tapis transporteur (5),
dans laquelle le tapis transporteur (5) s'étend en continu au moins depuis chacune des positions où l'étoffe est déposée par les dispositifs de déroulement (1, 1') jusqu'à la zone de travail du dispositif de coupe à longueur (3) et dans laquelle le dispositif de déroulement (1, 1') dépose directement la bande d'étoffe sur le tapis transporteur (5) ou sur une ou plusieurs bandes d'étoffe qui y sont déjà déposées,
dans laquelle sont déposées, l'une par-dessus l'autre, sur le tapis transporteur (5) deux, ou davantage, couches d'étoffe qui sont déroulées à partir d'un nombre correspondant de dispositifs de déroulement de l'étoffe (1, 1'), et
à chacun des dispositifs de déroulement (1, 1') est associé au moins chaque fois un dispositif de repérage (2, 2'), les dispositifs de repérage (2, 2') étant disposés de façon qu'ils permettent, chaque fois avant la dépose d'une autre couche de bande d'étoffe, d'appliquer les repères et peuvent être commandés, dans le temps et dans l'espace, de façon que les repères des couches de bande d'étoffe qui se superposent finalement coïncident les uns avec les autres.

3. Installation de découpe d'étoffe selon la revendication 1, **caractérisée par le fait qu'**est prévu au moins un dispositif de repérage (2, 2').

4. Installation de découpe d'étoffe selon la revendication 2, **caractérisée par le fait que** les dispositifs de déroulement de l'étoffe (1, 1') sont équipés d'un dispositif de découpe de l'étoffe (11).

5. Installation de découpe d'étoffe selon l'une des revendications 1, 3 ou 4, **caractérisée par le fait que** les dispositifs de déroulement de l'étoffe (1, 1') sont équipés d'un mécanisme de mise de l'étoffe sous contrainte de traction (10) qui maintient l'étoffe lors de sa découpe par le dispositif de découpe de l'étoffe (11).

6. Installation de découpe d'étoffe selon l'une des revendications 1, ou 3 à 5, **caractérisée par le fait que** les dispositifs de déroulement de l'étoffe (1, 1') sont conçus de façon qu'après la découpe par le dispositif de découpe de l'étoffe (11), ils peuvent automatiquement réenrouler l'étoffe sur le rouleau d'étoffe (7).

7. Installation de découpe d'étoffe selon l'une des revendications 1 à 6, **caractérisée par le fait que** les dispositifs de déroulement de l'étoffe (1, 1') sont équipés d'un circuit détecteur de l'extrémité de l'étoffe qui détecte qu'on a atteint, ou qu'on s'approche de, l'extrémité de l'étoffe qui se trouve sur le rouleau d'étoffe (7), de préférence à l'aide d'une saisie de l'état de déroulement complet ou important, du rouleau d'étoffe.

8. Installation de découpe d'étoffe selon la revendication 7, **caractérisée par le fait que** le circuit détecteur de l'extrémité de l'étoffe est formé par une cellule photo-électrique à travers laquelle passe la bande d'étoffe, de préférence au voisinage du dispositif de déroulement de l'étoffe (1, 1').

9. Installation de découpe d'étoffe selon la revendication 7 ou 8, **caractérisée par le fait que** le fait de détecter qu'on a atteint ou qu'on s'approche de l'extrémité de l'étoffe initie la découpe de l'étoffe par le dispositif de découpe de l'étoffe (11).

10. Installation de découpe d'étoffe selon l'une des revendications 1 ou 3 à 9, **caractérisée par le fait qu'**après la découpe de la bande d'étoffe ou - en cas d'absence d'un dispositif de découpe de l'étoffe - après détection de l'extrémité de l'étoffe, le circuit de commande interrompt le processus de coupe à longueur au plus tard lors de l'arrivée, en particulier calculée à partir de la vitesse du tapis transporteur (5) et de la distance entre le dispositif de découpe de l'étoffe (11) ou du circuit détecteur de l'extrémité de l'étoffe et du dispositif de coupe à longueur (3), de l'extrémité découpée de la bande d'étoffe au dispositif de coupe à longueur (3) et le poursuit à nouveau lors d'un signal de redémarrage du dispositif de coupe à longueur (3) après arrivée d'une nouvelle, ou d'une autre, bande d'étoffe - provenant en particulier d'un autre dispositif de déroulement (1, 1').

11. Installation de découpe d'étoffe selon la revendication 10, **caractérisée par le fait qu'**après le redémarrage du dispositif de déroulement (1, 1') pour une nouvelle, ou une autre, bande d'étoffe, le circuit de commande détermine automatiquement le temps qui s'écoulera jusqu'à l'arrivée du début de cette bande d'étoffe au dispositif de coupe à longueur.

12. Installation de découpe d'étoffe selon l'une des revendications précédentes, dans laquelle l'arrivée de la bande d'étoffe en un point déterminé au voisinage de la zone de travail du dispositif de coupe à longueur (3) est automatiquement détectée, de préférence par voie optique, et dans laquelle, sur la base de cette détection, se fait un positionnement automatique du point zéro dans le sens de l'avance de la bande d'étoffe pour le processus de coupe suivant.

13. Installation de découpe d'étoffe selon l'une des revendications précédentes,
◆ qui présente un détecteur (13) pour détecter la position du bord de la bande d'étoffe transversalement à la direction d'avance;
◆ dans le cas de laquelle un mécanisme d'entraînement transversal peut faire coulisser le rouleau d'étoffe (7) dans cette direction transversale, et
◆ qui est équipée d'un guidage de reprise qui, pendant le déroulement du rouleau d'étoffe (7), le fait automatiquement coulisser selon la direction transversale de façon que le bord de la bande de tissu déroulée vienne se placer dans une position transversale que peut choisir l'utilisateur de façon à pouvoir compenser des lisières (14) de largeur différente ainsi que des enroulements de l'étoffe irréguliers en ce qui concerne la direction transversale.

14. Installation de découpe d'étoffe selon la revendication 13, **caractérisée par le fait que** le détecteur (13) du bord de la bande d'étoffe est formé, à la façon d'une cellule photo-électrique, par une ou plusieurs sources lumineuses éclairant directement le bord de l'étoffe après le déroulement et par un ou plusieurs détecteurs pour détecter dans l'espace la lumière interrompue par l'étoffe et/ou tombant sur la bande d'étoffe.

15. Installation de découpe d'étoffe selon l'une des revendications 7 à 14, **caractérisée par le fait que** le circuit de commande peut, à partir de la vitesse du tapis transporteur et de l'instant de la saisie de l'extrémité de l'étoffe par le détecteur de l'extrémité de l'étoffe, déterminer les éléments de patron (24') du coupon qui peuvent être complètement coupés avant que soit atteinte l'extrémité de l'étoffe et peut mémoriser les autres éléments de patron (24") du coupon, le circuit de commande poursuivant automatiquement la coupe des autres éléments de patron (24") dans une nouvelle bande d'étoffe.

16. Installation de découpe d'étoffe selon la revendication 15, **caractérisée par le fait que** - dans le cas où on atteint une extrémité de rouleau d'étoffe à l'intérieur d'un coupon - le coupon est décomposé en fonction du circuit de commande, en ce sens que les différents éléments de patron (24") du coupon qui n'ont pas pu être complètement coupés dans l'ancien rouleau (7) sont automatiquement reconnus et coupés dans le rouleau d'étoffe suivant, de préférence après reconnaissance automatique du point zéro selon la direction d'avance.

17. Installation de découpe d'étoffe selon l'une des revendications 2 à 16, **caractérisée par le fait qu'**est prévu au moins un dispositif de repérage (2, 2') qui applique les repères linéaires (25) pour les lignes de couture ou de piqûre sur la bande d'étoffe déposée sur le tapis transporteur (5) par le dispositif de déroulement (1, 1').

18. Installation de découpe d'étoffe selon l'une des revendications 4 à 17, **caractérisée par le fait que** le dispositif de repérage (2, 2') est disposé à part du dispositif de coupe à longueur (3) et peut être commandé indépendamment de lui et que la coupe à longueur et le repérage se font simultanément.

19. Installation de découpe d'étoffe selon la revendication 18, **caractérisée par le fait que** le dispositif de repérage (2, 2') est également équipé d'un moyen de coupe à longueur et/ou que le dispositif de coupe à longueur (3') est également équipé d'un moyen de repérage et que le circuit de commande de l'installation est conçu de façon qu'en marche de secours, en cas de défaillance du dispositif de coupe à longueur (3), une coupe à longueur peut se faire à l'aide du moyen de coupe à longueur disposé sur le dispositif de repérage (2, 2') et/ou qu'en cas de défaillance du dispositif de repérage (2, 2'), un repérage peut se faire à l'aide du moyen de repérage disposé sur le dispositif de coupe à longueur (3).

20. Installation de découpe d'étoffe selon l'une des revendications précédentes, **caractérisée par le fait que** le dispositif de repérage (2, 2') présente une tête de repérage qui peut se déplacer selon la direction transversale et éventuellement selon la direction d'avance de la bande d'étoffe et dont la position et l'activité de repérage peuvent être commandées par le circuit de commande de l'installation qui est en particulier conçu sous forme d'un circuit de commande assisté d'un convertisseur analogique-numérique CAD et conçu en particulier sous forme d'un circuit de commande à commande numérique par ordinateur CNC ou à commande numérique directe DNC.

21. Installation de découpe d'étoffe selon l'une des revendications précédentes, **caractérisée par le fait que** le dispositif de coupe à longueur (3) présente une tête de coupe (18) dont la position et l'activité de coupe peuvent être commandées par le circuit de commande de l'installation.

22. Installation de découpe d'étoffe selon l'une des revendications précédentes, **caractérisée par le fait que** la bande/les bandes d'étoffe est aspirée/sont aspirées sur le tapis transporteur (5) par dépression, ou bien que le tapis transporteur (5) est réalisé sans dispositifs d'aspiration et qu'il comporte alors un revêtement rugueux et/ou adhésif, de préférence sous forme d'une surface formée d'un feutré.

23. Installation de découpe d'étoffe selon l'une des revendications 5 à 22, **caractérisée par le fait que** pour que la dépose des bandes d'étoffe se fasse sans pli, l'avance des dispositifs de déroulement (1, 1') ou éventuellement des mécanismes de mise de l'étoffe sous contrainte de traction (10) est un peu inférieure à l'avance du tapis transporteur (5).

24. Installation de découpe d'étoffe selon l'une des revendications précédentes, **caractérisée par le fait que** pour que la dépose des bandes d'étoffe se fasse sans pli, celle-ci est appuyée contre le tapis transporteur (5) par un mécanisme d'appui, en particulier par un rouleau d'appui (19).

25. Installation de découpe d'étoffe selon l'une des revendications précédentes, dans le cas de laquelle - au lieu des encoches connues - des marques (26) pour la fin ou le début de la piqûre sont appliquées sous forme de repères sur les étoffes, de préférence par le/les dispositif/s de repérage (2, 2').

26. Installation de découpe d'étoffe selon l'une des revendications précédentes pour découper des morceaux d'étoffe en tenant compte d'un ajout pour couture s'étendant au-delà d'une future couture, dans le cas de laquelle sont appliquées des informations (27) codées ou non codées concernant l'ajout pour couture.

27. Procédé de découpe d'étoffe comportant les pas suivants :
◆ dépose d'au moins une couche d'étoffe sur un tapis transporteur (5) par déroulement d'un rouleau d'étoffe (7) par l'un de plusieurs dispositifs de déroulement (1, 1') et dépose directe sur le tapis transporteur (5), en mouvement continu ou discontinu, les dispositifs de déroulement de l'étoffe (1, 1') étant équipés d'un dispositif de découpe de l'étoffe (11),
◆ transport de l'étoffe, déposée, sur le tapis transporteur (5) jusqu'à un dispositif de coupe à longueur (3), le tapis transporteur (5) allant au moins de la position de dépose jusqu'à la zone de travail du dispositif de coupe à longueur (3),
◆ coupe automatique d'un coupon désiré dans la bande d'étoffe par le dispositif de coupe à longueur (3),
dans lequel, après découpe de l'étoffe par le dispositif de découpe de l'étoffe (11) associé au rouleau d'étoffe respectif (7), le circuit de commande de l'installation fait que le rouleau d'étoffe en question (7) se réenroule et que s'effectue le déroulement de l'étoffe de l'autre rouleau d'étoffes (7) dont la dépose sur le tapis transporteur (5) et son transport jusqu'à la zone de travail du dispositif de coupe à longueur (3) se font immédiatement ensuite, de sorte que l'on obtient un changement de rouleau d'étoffe sans, ou avec seulement une faible, interruption de travail.

28. Procédé selon la revendication 27, qui présente une ou plusieurs des caractéristiques des revendications 3-26.

29. Procédé de découpe d'étoffe comportant les pas suivants :
◆ dépose d'au moins une couche d'étoffe sur un tapis transporteur (5) par déroulement d'un rouleau d'étoffe (7) par l'un de plusieurs dispositifs de déroutement (1, 1') et dépose directe sur le tapis transporteur (5), en mouvement continu ou discontinu, ou sur une ou plusieurs bandes d'étoffe qui y sont déjà déposées,
◆ transport de l'étoffe, déposée, sur le tapis transporteur (5) jusqu'à un dispositif de coupe à longueur (3),
◆ découpe automatique d'un coupon désiré dans la bande de tissu par le dispositif de coupe à longueur (3),
dans lequel sur le tapis transporteur (5) sont déposées l'une au-dessus de l'autre deux ou davantage, couches d'étoffe qui sont déroulées à partir d'un nombre correspondant de dispositifs de déroulement de l'étoffe (1, 1') et
à chacun des dispositifs de déroulement (1, 1') est chaque fois associé au moins un dispositif de repérage (2, 2'), les dispositifs de repérage (2, 2') appliquant chaque fois les repères avant la dépose d'une autre couche de bande d'étoffe, et étant commandés dans le temps et dans l'espace de façon que les repères des couches de bande d'étoffe qui se superposent finalement coïncident les unes avec les autres.

30. Procédé selon la revendication 29, dans lequel le tapis transporteur (5) va au moins de la position de dépose jusqu'à la zone de travail du dispositif de coupe à longueur (3).

31. Procédé selon la revendication 29 ou 30 qui présente une ou plusieurs des caractéristiques des revendications 4-26

32. Installation d'amenée d'étoffe comportant:
◆ au moins deux dispositif de déroulement de l'étoffe (1, 1'), disposés l'un derrière l'autre, pour un rouleau d'étoffe (7),
◆ un tapis transporteur (5) pour transporter l'étoffe déroulée,
dans laquelle le dispositif de déroulement (1, 1') dépose la bande d'étoffe directement sur le tapis transporteur (5) ou sur une ou plusieurs bandes d'étoffe qui y sont déjà déposées, deux, ou davantage, couches d'étoffe, qui sont déroulées à partir d'un nombre correspondant de dispositifs de déroulement d'étoffe (1, 1'), étant déposées l'une au-dessus de l'autre sur le tapis transporteur (5), et
dans laquelle à chacun des dispositifs de déroulement (1, 1') est associé au moins chaque fois un dispositif de repérage (2, 2'), les dispositifs de repérage (2, 2') étant disposés de façon qu'ils puissent appliquer chaque fois des repérages avant la dépose d'une autre couche de bande d'étoffe et puissent être commandés, dans le temps et dans l'espace, de façon que les repéres des couches de bande d'étoffe qui se superposent coïncident les uns avec les autres.
